# EUROPÄISCHE PATENTSCHRIFT

(11) **EP 0 271 042 B1**
(45) Veröffentlichungstag und Bekanntmachung des Hinweises auf die Patenterteilung: **10.03.1993**
(21) Anmeldenummer: 87118061.8
(22) Anmeldetag: 07.12.1987
(51) Int. Cl.: B65B 25/14, B65H 33/02

(54) **Verpackungsverfahren und Verpackungsautomat für Briefhüllen und Versandtaschen**
Packaging method and packaging automat for envelopes for letters and expedition bags
Procédé d'emballage et automate d'emballage pour enveloppes pour lettres et pochettes d'expédition

(30) Priorität: 08.12.1986 DE 3641859
(43) Veröffentlichungstag der Anmeldung: 15.06.1988
(73) Patentinhaber: Winkler & Dünnebier Maschinenfabrik und Eisengiesserei KG, D-56564 Neuwied (DE)
(72) Erfinder: Nolte, Bert, Dipl.-Ing.(FH), D-7312 Kirchheim/Teck (DE); Leonhardt, Siegfried, Dipl.-Kfm, D-7000 Stuttgart 1 (DE)
(74) Vertreter: Kastner, Hermann, Dipl.-Ing. Patentanwalt

(56) Entgegenhaltungen:
- DE-U- 8 632 866
- FR-A- 2 178 130
- US-A- 3 562 775

## Beschreibung

Produktionsmaschinen für Briefhüllen, Versandtaschen und ähnliche Erzeugnisse aus Papier- und/oder Kunststoffbahnen arbeiten im Dauerbetrieb über mehrere Stunden während einer Arbeitsschicht. Am Ende der Produktionsmaschine müssen die Erzeugnisse abgezählt in Behältnisse, insbesondere in Kartons, verpackt werden und die gefüllten Behältnisse entweder einzeln weiterbefördert oder auf Paletten aufgestapelt werden.

Für das maschinelle Verpacken der Briefhüllen gibt es einen Verpackungsautomaten (US-A-3,562,775). Dieser ist am Ende der betreffenden Produktionsmaschine unmittelbar im Anschluß an die Fächerscheiben der Produktionsmaschine aufgestellt. Bei diesem Verpackungsautomaten werden die Briefhüllen von den Fächerscheiben über ein Leitblech an zwei Ablagebänder abgegeben, die parallel zueinander angeordnet sind. Die Ablagebänder sind um je eine Riemenscheibe auf zwei parallelen Wellen herumgeführt, von denen eine Welle angetrieben ist. Das eine Trum der Ablagebänder liegt auf einem Ablagetisch auf, über den es hinweggleitet. Die Briefhüllen werden in lotrechter Ausrichtung auf den Ablagebändern abgelegt, wo sie einen von den Fächerscheiben ständig ergänzten Staustapel bilden. Von einer Zähleinrichtung werden die Briefhüllen gezählt. Eine von der Zähleinrichtung gesteuerte Verschiebevorrichtung schiebt im Anfangsbereich des Staustapels wertigstens eine einer bestimmten Losgröße eines zu verpackenden Teilstapels entsprechende Briefhülle als Zählstück seitlich aus dem Staustapel um ein gewisses Maß heraus.

Im Bereich der Verpackungsstation ist eine Stapelstütze oberhalb der Ebene der Ablagebänder angeordnet und mittels einer Längsführung in der Längsrichtung der Ablagebänder bewegbar geführt. Diese Stapelstütze wird durch einen gewichtsbelasteten Seilzug ständig entgegen der Bewegungsrichtung des Staustapels gegen diesen gedrückt, wodurch die vordersten Briefhüllen des Staustapels in der lotrechten Ausrichtung gehalten werden. Die Stapelstütze hat eine abgeschrägte Oberseite, die entgegen der Förderrichtung des Staustapels abwärts geneigt verläuft. Am Ende der Verpackungsstation ist ein Anschlag angeordnet, von dem die mit dem Staustapel mitwandernde Stapelstütze angehalten wird, sobald ihre dem Staustapel zugekehrte Seite das Ende der Verpackungsstation erreicht hat, so daß die an ihr anliegende vorderste Briefhülle noch innerhalb der Verpackungsstation steht.

Am Anfang der Verpackungsstation ist eine Trenneinrichtung angeordnet, die den Teilstapel vom Staustapel trennt. Sie weist ein Trennschwert mit einem keilförmigen Kopf und einen daran anschließenden Schaft auf, dessen Oberseite zur Verpackungsstation hin abwärt geneigt abgeschrägt ist. Die Länge des Trennschwertes ist mindestens gleich der Breite des Staustapels. Das Trennschwert ist an einer Längsführung verschiebbar geführt, die rechtwinklig zur Bewegungsrichtung des Staustapels ausgerichtet ist. Das Trennschwert ist außerdem mit einem Antrieb gekoppelt, mittels dessen das Trennschwert in den Staustapel hineinbewegt werden kann. Eine gewisse Strecke vor der Trennstelle mit dem Trennschwert ist ein Fühlhebel in der Bewegungsbahn der Zählstücke des Staustapels angeordnet. Der Fühlhebel ist mit einem elektrischen Signalgeber gekoppelt, der ein elektisches Signal abgibt, sobald ein Zählstück des Staustapels am Fühlhebel eingetroffen ist und ihn bei der weiteren Förderbewegung verschwenkt. Dieses Signal schaltet den Antrieb des Trennschwertes ein, so daß dieses in den Staustapel hineingeschoben wird und davon den Teilstapel abteilt. Anschließend wird von oben her ein nach unten offenes Behältnis auf den Teilstapel abgesenkt und je eine seiner in der Bewegungsrichtung des Staustapels gelegenen Seitenwände einmal zwischen dem Trennschwert und dem ihm nächstgelegenen Einzelstück des Teilstapels und andererseits zwischen der Stapelstütze und dem ihr nächstgelegenen Einzelstück des Teilstapels abwärts gedrückt, bis der Teilstapel sich vollständig im Inneren des Behältnisses befindet. Danach wird das Behältnis mit dem Teilstapel seitlich zu einer Rutsche hinübergeschoben, auf der das Behältnis abwärts gleitet und dabei um 180° gewendet wird, so daß die noch offene Öffnung mit dem Teilstapel nach oben zu liegen kommt.

Dieser Aufbau des Verpackungsautomaten und das durch ihn bedingte Verpackungsverfahren hat einige Nachteile.

Das Trennschwert ist vom Fühlhebel eine gewisse Strecke entfernt angeordnet. Dadurch kann die Anzahl der auf dieser Strecke befindlichen Briefhüllen sich ändern, wenn sich die Nachgiebigkeit der Briefhüllen ändert. Da der Werkstoff Papier für die Briefhüllen vor allem auf Schwankungen der Luftfeuchtigkeit und der Umgebungstemperatur empfindlich reagiert, können beispielsweise im Laufe eines Tages durchaus Änderungen der Stückzahlen je abgepacktem Teilstapel eintreten.

Die lotrecht ausgerichtete Schneide des Trennschwertes bat eine Höhe, die nur wenig kleiner als die Höhe der Briefhüllen ist. Die Schneide wird gegen die dicht nebeneinanderstehenden Briefhüllen gestoßen, die durch die Wirkung der Rückstellkraft der Stapelstütze zusätzlich zusammengedrückt werden. Da diese Druckkraft in denjenigen Bereichen der Briefhüllen am stärksten wirkt, in denen an den Briefhüllen die Anzahl der Papierlagen am größten ist, und sie dort weniger starkt wirkt, wo die Anzahl der Papierlagen kleiner ist, kann es vorkommen, daß die Briefhüllen mehr oder minder schräg stehen. Selbst bei geraden und genau lotrecht stehenden Briefhüllen ist die Wahrscheinlichkeit verhältnismäßig groß, daß die Schneide des Trennschwertes beim Auftreffen auf den Staustapel auf eine Briefhülle trifft und diese beiseite schiebt oder zerknüllt. Wenn die Briefhülle aufgrund der in der Höhe unterschiedlich verteilten Druckkraft nicht genau lotrecht ausgerichtet sind und möglicherweise ihr Rand auch etwas gekrümmt verläuft, dann ist die Wahrscheinlichkeit sogar sehr groß, daß nicht nur eine einzelne sondern gleich mehrere Briefhüllen von der Schneide des Trennschwertes getroffen werden und beiseite geschoben oder zerknüllt werden. Das birgt ständig die Gefahr von Betriebsstörungen in sich.

Da der Staustapel während des Einfahrens des Trennschwertes unter der Druckkraft der Stapelstütze steht, ist die Reibungskraft zwischen dem Trennschwert und den beiderseits daran anliegenden Briefhüllen einerseits des Staustapels und andererseits des Teilstapels verhältnismäßig groß. Auf der Seite des Teilstapels wird sie auch dadurch noch vergrößert, daß die Schräge der Keilform ganz auf der Seite des Teilstapels gelegen ist und dadurch der Teilstapel entgegen der Druckkraft der Stapelstütze zusätzlich zusammengedrückt wird. Das birgt die Gefahr in sich, daß die an dem Trennschwert anliegenden Briefhüllen von diesem eine mehr oder minder große Strecke mitgerissen werden. Die im Staustapel wirkende Druckkraft behindert das Zurückschieben der Zählstücke in die Längsflucht des Staustapels. Durch teilweise oder ganz hervorstehende Zählstücke kann das Überstülpen des Behältnisses behindert werden. Zumindest jedoch besteht die Gefahr, daß die herausstehenden Zählstücke beim Aufsetzen des Behältnisses zerknüllt werden.

Der Erfindung liegt die Aufgabe zugrunde, ein Verfahren anzugeben, bei dem die verschiedenen Verfahrensschritte, insbesondere das Abtrennen des Teilstapels vom Straustapel mit einer größeren Zuverlässigkeit und Betriebssicherheit ablaufen als bei dem bekannten Verfahren. Diese Aufgabe wird durch Verfahren mit den Verfahrensschritten nach den Ansprüchen 1 und 2 gelöst. Der Erfindung liegt außerdem die Aufgabe zugrunde, einen Verpackungsautomaten anzugeben, bei dem aufgrund seines Aufbaues und seiner Wirkungsweise eine größere Zuverlässigkeit und Betriebssicherheit als bei dem bekannten Verpackungsautomaten zu erwarten ist. Diese Aufgabe wird durch Verpackungsautomaten mit den Merkmalen der Ansprüche 5 und 6 gelöst.

Dadurch, daß die Stapelstütze vor dem Kopf das Staustapels vorneweg bewegt wird und sie nicht etwa vom Staustapel geschoben wird, wird der Staustapel durch die Stapelstütze nicht verdichtet, so daß seine Einzelstücke verhältnismäßig locker nebeneinanderstehen. Dadurch, daß beim Eintreffen des Zählstückes an der Trennstelle das aus dem Staustapel seitlich herausragende Zählstück angehalten wird, währenddessen die dem Zählstück vorangehenden Einzelstücke weiterbewegt werden, entsteht zwischen dem Zählstück und dem vorangehenden Teil des Staustapels eine Lücke, in die ein Trennteil eingeschoben werden kann, ohne daß es auf ein Einzelstück des Staustapels auftrifft und dieses verschiebt oder zerknüllt. Dadurch, daß entweder schon während des Einschiebens des Trennteils in den Staustapel oder zeitlich getrennt davon das Zählstück in den Staustapel zurückgeschoben wird, wird der Rand des späteren Teilstapels wieder bündig gemacht, so daß ein nachträgliches Begradigen des Randes von Hand entfällt. Dadurch, daß nach dem vollständigen Einschieben des Trennteils in den Staustapel die Stapelstütze wieder zurückbewegt wird, wird die lockere Anordnung der Einzelstücke des Teilstapels wieder rückgängig gemacht und der Teilstapel auf weniger als die lichte Weite des Behältnisses verdichtet, so daß er ohne Schwierigkeiten in das Behältnis hineinbefördert werden kann.

Bei dem Verfahren nach Anspruch 2 laufen weitgehend die gleichen oder zumindest ähnliche Vorgänge ab, wobei das Zählstück beim Hineinbefördern des Teilstapels in das Behältnis von diesem zurückgeschoben wird.

Durch eine Ausgestaltung der Verfahren nach Anspruch 3 werden die Einzelstücke des Stapels gerüttelt und dabei infolge der Anlage ihres einen Seitenrandes an dem Ausrichtteil bündig ausgerichtet. Dadurch müssen die Einzelstücke im Behältnis nicht mehr nachgerichtet werden, um das Behältnis schließen zu können und auch um ein gefälliges Aussehen des Stapels im Behältnis zu erreichen. Wenn dieser Verahrensschritt nach Anspruch 5 weitergebildet wird, wird das Ausrichten der Einzeltücke im Stapel infolge der dann geringeren gegenseitigen Anlagekraft der Einzelstücke zusätzlich erleichtert.

Durch einen Verpackungsautomaten nach Anspruch 5 oder 6 lassen sich die Verfahren nach Anspruch 1 bzw. Anspruch 2 besonders günstig durchführen. Dadurch, daß bei diesen Verpackungsautomaten die Fördergeschwindigkeit der Ablagebänder auf ein bestimmtes Verhältnis zur Fördergeschwindigkeit der Produktionsmaschine einstellbar ist, und dadurch, daß der Antrieb der Ablagebänder in Abhängigkeit von der tatsächlich herangeförderten Anzahl der Einzelstücke des Verpackungsgutes gesteuert wird, wird erreicht, daß im Staustapel die Einzelstücke zumindest annähernd in gleichbleibender Dichte gefördert werden und dadurch an der Trennstelle stets gleichbleibende Bedingungen für das Einführen des Trennteils in den Staustapel vorliegen. Dadurch, daß die Stapelstütze mit einem eigenen Antrieb versehen ist und dieser auf die Fördergeschwindigkeit der Ablagebänder einstellbar ist, wird ebenfalls dafür gesorgt, daß an der Trennstelle stets gleichbleibende Bedingungen für das Einführen des Trennteils vorliegen, insbesondere die Einzelstücke des Staustapels stets weitestgehend lotrecht ausgerichtet sind. Dadurch, daß bei dem Verpackungsautomaten nach Anspruch 5 das Trennschwert selbst mit der Spitze seines Kopfes zumindest teilweise in die Bewegungsbahn des Zählstückes im Staustapel hineinragt und an diesem Teil des Trennschwertes ein Fühler vorhanden ist, der bei der Annäherung oder der Anlage des Zählstückes ein Steuersignal abgibt, wird erreicht, daß die vom Zählstück ausgelösten Vorgänge unmittelbar mit der Annäherung oder der Anlage des Zählstückes am Trennschwert eingeleitet werden können und ablaufen können, ohne daß räumliche und zeitliche Abstände sich störend auswirken können. Dadurch, daß in der Steuerung des Antriebes des Trennschwertes ein Verzögerungsglied eingeschaltet ist, wodurch das Trennschwert erst mit einer gewissen Zeitverzögerung gegen den Staustapel bewegt wird, wird erreicht, daß sich zuvor eine ausreichend große (primäre) Lücke bildet, in die anschließend das Trennschwert ohne Schwierigkeiten eingeführt werden kann. Ähnliches gilt für einen Verpackungsautomaten nach Anspruch 6, bei dem der Fühler an der Spitze des Trennschwertes bei der Annäherung einer primären Lücke des Staustapels ein Steuersignal abgibt, aufgrund dessen die Spitze des Trennschwertes zunächst bis in die primäre Lücke hinein bewegt wird. Dadurch, daß auch hier ein Verzögerungsglied in die Steuerung des Antriebes des Trennschwertes eingeschaltet ist, wodurch das Trennschwert ebenfalls erst mit einer gewissen Zeitverzögerung weiter gegen den Staustapel bewegt wird, wird erreicht, daß sich im Anschluß an die primäre Lücke eine ausreichend große sekundäre Lücke bildet, in die anschließend das Trennschwert ohne Schwierigkeiten eingeführt werden kann.

Bei einer Ausgestaltung der Verpackungsautomaten nach Anspruch 7 können die Stapelstütze mit ihrer Längsführung sowie die Trenneinrichtung und die Übergabeeinrichtung von dem Tischgestellt mit den Ablagebändern getrennt werden und von einer Produktionsmaschine zu einer anderen Produktionsmaschine umgesetzt werden, die ebenfalls über ein Tischgestell mit Ablagebändern gleicher oder ähnlicher Art verfügt.

Bei einer Ausgestaltung der Verpackungsautomaten nach Anspruch 8, insbesondere bei einer Ausrüstung der Stapelstütze mit zwei Fühlern in unterschiedlicher Höhe, ist es möglich festzustellen, ob der Staustapel der Stapelstütze so weit genähert ist, daß er sowohl unten wie oben gleichermaßen an der Stapelstütze anliegt oder ob das vorderste Einzelstück von der Stapelstütze oben oder unten noch einen gewissen Abstand hat, weil es, in Abhängigkeil insbesondere von der Lage der Flächenbereiche mit der größten Papierlagenzahl, mit dem oberen Rand voran oder umgekehrt mit dem unteren Rand voran schräg steht und der jeweils andere Rand um eine gewisse Strecke zurückliegt. Dadurch kann die Bewegungsgeschwindigkeit der Stapelstütze so eingestellt werden, daß auch das vorderste Einzelstück des Staustapels lotrecht und damit parallel zu den übrigen Einzelstücken des Staustapels ausgerichtet ist. Dadurch werden die Einzelstücke des Staustapels weitgehend gleichförmig befördert. Bei einer Ausgestaltung der Verpackungsautomaten nach Anspruch 9 wird mit dem auf einem der Auflagebänder aufliegenden und drehbar gelagerten Rad erreicht, daß bei einer Relativbewegung der Ablagebänder unter dem Reibrad hindurch das Reibrad gegenüber seiner Lagerachse verdreht wird. Dadurch, daß das Reibrad mit einer Steuerscheibe in Form einer Nockenscheibe verbunden ist, die mit einem Tastschalter zusammenwirkt, der eine Drehbewegung der Steuerscheibe in entsprechende Steuersignale umsetzt, wird eine weitere Steuerungsmöglichkeit erreicht, mit der die Stapelstütze, wenn auch in kleinen Intervallen, so doch insgesamt gleichmäßig mit dem weitergeförderten Staustapel weiterbewegt wird. Dabei werden bei der Bewegung der Stapelstütze auch vorübergehende Verringerungen der Fördergeschwindigkeit der Ablagebänder berücksichtigt, die durch vorübergehende Ausfälle bei der Zuführung der Einzelstücke des Verpackungsgutes von der Produktionsmaschine her entstehen können, wenn in der Produktionsmaschine aufgrund kleinerer Störungen einzelne oder einige wenige Werkstücke aus der laufenden Fertigung herausgenommen werden müssen oder wenn die Herstellung der Briefhüllen oder Versandtaschen in der Produktionsmaschine trotz weiterlaufender Maschine vorübergehend unterbrochen wird. Das ist deshalb von großer Bedeutung, weil dadurch die Gleichmäßigkeit des abzutrennenden Teilstapels und die gleichförmig lotrechte Ausrichtung seiner Einzelstücke auch bei vorübergehenden Störungen in der Produktionsmaschine weilestgehend erhalten bleibt, was einem störungsfreien Abtrennen des Teilstapels vom Staustapel zugute kommt. Außerdem wird dadurch vermieden, daß die Stapelstütze allein aufgrund einer zufälligen Anlage des ersten Einzelstückes an beiden Fühlern der Stapelstütze weiterbewegt wird. Das gleiche wird bei einer Ausgestaltung nach Anspruch 10 erreicht, bei der die mechanische Koppelung durch eine optische Koppelung ersetzt ist.

Durch eine Ausgestaltung des Verpackungsautomaten nach Anspruch 11 wird durch die Längsnuten an der der Stapelstütze zugekehrten Seite des Trennschwertes erreicht, daß die Zinken des Überschieberechens sich bis in diese Längsnuten des Trennschwertes hineinerstrecken können, so daß auch das hintere Einzelstück des Teilstapels von den Zinken des Verschieberechens erfaßt wird, so daß es trotz der Reibung am Trennschwert nicht zurückbleiben kann, sondern zusammen mit den übrigen Einzelstücken des Stapels zuverlässig bis in das Behältnis hinein verschoben wird.

Durch eine Ausgestaltung des Verpackungsautomaten nach Anspruch 12 wird erreicht, daß das Trennschwert zunächst wie ein kompakter Trennkörper mit geringer lotrechter Abmessung entlang dem unteren Rand des Verpackungsgutes in die Lücke zwischen zwei seiner Einzelstücke hinein und durch sie hindurchgeführt wird, bei der die Ausrichtung der Einzelstücke oberhalb der Lücke praktisch keine Bedeutung hat, d.h., daß auch eine geringe Schrägstellung der Einzelstücke hingenommen werden kann. Erst nach dem vollständigen Einfahren des Trennschwertes wird der obere bewegliche Teil des Trennschwertes in seine Betriebsstellung angehoben, wobei die möglicherweise nicht genau lotrecht stehenden Einzelstücke des Staustapels beiderseits der Lücke lotrecht ausgerichtet werden, so daß insbesondere das hintere Einzelstück des abgetrennten Teilstapels die erforderliche lotrechte Ausrichtung für ein einwandfreies Einschieben in das Behältnis hat. Dadurch ist eine einwandfreie Trennung des Teilstapels vom Staustapel selbst bei ungünstigen Bedingungen möglich, wenn etwa der Stapel insgesamt sehr lang ist und dadurch die Stütz- und Ausrichtwirkung der Stapelstütze sich nicht mehr bis zum hinteren Ende des Teilstapels auswirkt, und/oder wenn das Stapelgut sehr hoch ist und etwa außerdem ein großer Unterschied der Packungsdichte zwischen dem oberen und dem unteren Rand des Stapelgutes gegeben ist. Bei einer Weiterbildung des Verpackungsautomaten nach Anspruch 13 wird auch bei einer zweiteiligen Ausbildung des Trennschwertes erreicht, daß die Zinken des Verschieberechens bei beiden Teilen des Trennschwertes durch das Hineinreichen in die Längsnuten auch das hintere Einzelstück des Teilstapels einwandfrei erfassen.

Durch eine Ausgestaltung der Verpackungsautomaten nach Anspruch 14 wird der Stapel am Anfang seiner Überschiebebewegung gerüttelt, wodurch der Reibschluß zwischen den aneinander anliegenden Einzelstücken deutlich verringert wird. Dabei sorgt das gleichzeitig in Richtung auf das Behältnis hin sich in Bewegung setzende Ausrichtteil, insbesondere ein Verschieberechen mit Zinken, für ein bündiges Ausrichten des an ihm anliegenden Randes der Einzelstücke des Teilstapels, und zwar einschließlich des ursprünglich nach der Seite hin merklich hervorstehenden Zählstückes. Dadurch haben die Einzelstücke des Stapels auch im Behältnis eine gefällige bündige Ausrichtung.

Im folgenden wird die Erfindung anhand mehrerer in der Zeichnung dargestellter Ausführungsbeispiele von Verpackungsautomaten näher erläutert. Es zeigen:
- Fig. 1: eine schematisch dargestellte perspektivische Ansicht des ersten Ausführungsbeispieles des Verpackungsautomaten mit einem Trennschwert;
- Fig. 2: eine perspektivische Ansicht eines Ablagetisches mit Ablagebändern;
- Fig. 3: eine Seitenansicht des Ablagetisches (am Anfang der Anfahrphase);
- Fig. 4: eine Draufsicht des Ablagetisches nach Fig. 3;
- Fig. 5: eine Seitenansicht des Ablagetisches zusammen mit einer Stapelstütze (am Ende der Anfahrphase);
- Fig. 6: eine Seitenansicht der Stapelstütze nach Fig. 5 mit einer Fühlervorrichtung für ihre Antriebssteuerung;
- Fig. 7: eine Stirnansicht der Fühlervorrichtung nach Fig. 6;
- Fig. 8: eine schematische Seitenansicht einer Trenneinrichtung des Verpackungsautomaten mit Trennschwert;
- Fig. 9: eine Stirnansicht des Trennschwertes in der Trennstellung zwischen einem ausschnittweise dargestellten Stapel und dem ausschnittweise dargestellten nachfolgenden Verpackungsgutstrich;
- Fig. 10 und 11: eine ausschnittweise dargestellte Draufsicht des Trennschwertes am Verpackungsgut in zwei verschiedenen Phasen des Trennvorganges;
- Fig. 12: eine Seitenansicht des Trennschwertes;
- Fig. 13: einen Querschnitt des Trennschwertes;
- Fig. 14: eine schematisch dargestellte Draufsicht einer Übergabeeinrichtung des Verpackungsautomaten in der Endphase des Trennvorganges;
- Fig. 15: eine schematisch dargestellte Draufsicht der Übergabeeinrichtung in der Anfangsphase des Übergabevorganges;
- Fig. 16: eine schematische Draufsicht der Übergabeeinrichtung in einer Zwischenphase des Übergabevorganges;
- Fig. 17: eine ausschnittweise dargestellte Draufsicht des zweiten Ausführungsbeispieles des Verpackungsautomaten mit einem Trennschwert.

Der aus Fig. 1 in seinen wesentlichen Teilen ersichtliche Verpackungsautomat 1 ist im Anschluß an eine Produktionsmaschine 2 für Briefhüllen, Versandtaschen oder dergleichen aufgestellt. Von dieser Produktionsmaschine 2 sind nur die Fächerscheiben 3 dargestellt. Mittels der Fächerscheiben 3 werden die von den Transportelementen der Produktionsmaschine 2 flachliegend hintereinander herangeführten Einzelstücke der Briefhüllen oder Versandtaschen aufgerichtet und Stirnfläche an Stirnfläche hintereinander aufgereiht. Dieser Vorgang ist aus Fig. 3 näher ersichtlich. Anstelle der Fächerscheiben 3 können auch andere Vorrichtungen, z.B. Saugzylinder, vorhanden sein, um die Einzelstücke aufzurichten und aufzureihen. Dafür gelten die nachfolgenden Erläuterungen gleichermaßen.

Der Verpackungsautomat 1 weist als Hauptbaugruppen einen Ablagetisch 4, eine Trenneinrichtung 5, eine Stapelstütze 6 und eine Übergabeeinrichtung 7 auf.

Die Einzelstücke 10 (Fig. 3) der auf der Produktionsmaschine aus Papier-und/oder Kunststoffbahnen hergestellten Briefhüllen, Versandtaschen oder ähnlichen Erzeugnisse werden durch die Fächerscheiben 3 auf dem Ablagetisch 4 hintereinander aufgereiht. Von dieser längeren Reihe hintereinander stehender Einzelstücke, die im folgenden als Staustapel 11 bezeichnet wird, wird von der Trenneinrichtung 5 eine bestimmte Anzahl Einzelstücke als Teilstapel 12 abgetrennt und durch die Übergabevorrichtung 6 in ein Behältnis 9 eingeschoben.

Der Ablagetisch 4 weist zwei Ablagebänder 13 auf (Fig. 2), die nach Art von Flachriemen ausgebildet sind und ringförmig in sich geschlossen sind. Sie sind in einem gewissen gegenseitigen Abstand nebeneinander angeordnet. Die Ablagebänder 13 sind um je zwei Riemenscheiben 14 herumgelegt, die paarweise auf je einer Welle 15 bzw. 16 sitzen. Die beiden Wellen 15 und 16 sind an einem Tischgestell 17 drehbar gelagert. Das Tischgestell 17 ist im Anschluß an die Produktionsmaschine 2 derart angeordnet, daß der Anfang der Ablagebänder 13 sich entgegen der Förderrichtung des Staustapels 11, die in Fig. 3 durch den Pfeil 18 veranschaulicht wird, sich bis in den Grundrißbereich der Fächerscheiben 3 hineinerstreckt, wie es aus Fig. 3 und 4 zu ersehen ist. Dadurch werden die Einzelstücke 10 des Staustapels unmittelbar auf den Ablagebändern 13 abgelegt, wie es in Fig. 3 veranschaulicht ist. Bei einem größeren Höhenunterschied zwischen der Drehachse der Fächerscheiben 3 und der Ablageebene der Ablagebänder 13 kann es zweckmäßig sein, zwischen den Fächerscheiben 3 und den Ablagebändern 13 ein Leitblech oder mehrere Leitbleche 20 anzuordnen, die einen gewissen Winkel mit der Ablageebene der Ablagebänder 13 einschließen, wie es in Fig. 3 strichpunktiert angedeutet ist. Dadurch trifft der von den Schlitzen der Fächerscheiben 3 geführte untere Rand der Einzelstücke 10 auf den Leitblechen 20 unter einem Auftreffwinkel auf, der größer ist als derjenige Auftreffwinkel, der bei den tiefer gelegenen Ablagebändern 13 sich einstellt. Ein größerer Auftreffwinkel bis hin zum rechten Winkel ist vor allem bei der Verarbeitung solcher Einzelstücke vorteilhaft, die nur eine geringe Steifigkeit haben.

Die Welle 15 der Ablagebänder 13 wird mittels eines Elektromotors 19 über einen Keilriemenantrieb 21 stetig angetrieben. Gesteuert wird die Antriebsgeschwindigkeit des Elektromotors 19 durch eine Steuervorrichtung 22, die ihre Steuersignale zum einen von einem Tachogenerator 23 erhält, der mit der Welle der Fächerscheiben 3 gekuppelt ist, so daß diese Steuersignale in Abhänggigkeit von der Produktions-oder Fördergeschwindigkeit der Produktionsmaschine 2 erzeugt werden. Zum anderen erhält die Steuervorrichtung 22 Steuersignale von einem Fühler 24, der im Einlaufbereich der Fächerscheiben 3 angeordnet ist (Fig. 3). Durch die Steuersignale des Tachogenerators 23 kann der Antrieb der Ablagebänder 13 in Abhängigkeit von der Fördergeschwindigkeit der Produktionsmaschine 2 eingestellt werden, die durch die Ablagegeschwindigkeit der Fächerscheiben 3 gegeben ist. Dabei können an der Steuervorrichtung 22 unterschiedliche Verhältnisse des Staustapels 11 berücksichtigt werden, wie sie durch die Papierdicke, die Anzahl der übereinanderliegenden Lagen an den Falz- und Leimstellen, die Fedrigkeit des Werkstoffes, insbesondere an den Falzstellen, und ähnliches gegeben sind. Der Fühler 24 tastet die Einzelstücke 10 ab, die von den vorangehenden Produktionsstationen den Fächerscheiben 3 zugeführt werden. Beim Ausbleiben von Einzelstücken 10 gibt er ein entsprechendes Steuersignal an die Steuervorrichtung 22 ab, durch die der Antrieb der Ablagebänder 13 in entsprechender Weise vermindert wird. Dadurch erfolgt der Antrieb der Ablagebänder 13 stets in Abhängigkeit von der tatsächlichen Zuführgeschwindigkeit der Einzelstücke 10 zu dem Staustapel 11 und entsprechend dessen tatsächlichem Platzbedarf.

Das Obertrum oder Arbeitstrum der Ablagebänder 13 gleitet über die Oberseite einer in Fig. 2 bis Fig 6 der Übersichtlichkeit halber nicht dargestellten Tischplatte des Ablagetisches 4 hinweg, um das Durchhängen des Obertrums der Ablagebänder 13 unter der Gewichtsbelastung durch den Staustapel 11 zu vermeiden.

Wie aus Fig. 3 ... Fig. 6 zu ersehen ist, ist im Bereich der Ablagebänder 13 eine Anfahrstütze 25 vorhanden. Sie wird durch die Kolbenstangen 26 zweier lotrecht ausgerichteter pneumatischer Kolbenantriebe 27 verkörpert, die nebeneinander angeordnet sind. Diese Kolbenantriebe 27 bilden eine Hubvorrichtung 28 für die Anfahrstütze 25, mittels der die Anfahrstütze 25 in eine Ruhestellung abgesenkt werden kann, in der sie unterhalb der Ebene der Ablagebänder 13 steht (Fig. 5), und in eine Betriebsstellung angehoben werden kann (Fig. 3), in der sie sich mindestens so hoch erstreckt, daß sie die am Anfang des Staustapels 11 stehenden Einzelstückes vor dem Umfallen und auch vor dem Umknicken bewahrt. Zweckmäßigerweise erstrecken die Kolbenstangen 26 sich dabei bis über die Mitte des Staustapels 11 mit der größten Höhe hinaus.

Die Anfahrstütze 25 ist an einem Schlitten 29 angeordnet, der mittels einer längsführung 31 parallel zu den Ablagebändern 13 verschiebbar geführt ist. Die Anfahrstütze 25 hat die Aufgabe, beim Anfahren der Produktionsmaschine 2 die von den Fächerscheiben 3 auf den Ablagebändern 13 abgelegten, oder genauer gesagt abgestellten, Einzelstücke 10 des Staustapels 11 so lange in der aufrechten Stellung zu halten (Fig. 3 und Fig. 5), bis der Staustapel 11 an der Stapelstütze 6 angelangt ist (Fig. 5). Dazu ist die Anfahrstütze 25 mit je einem nicht näher erläuterten Antrieb gekoppelt, der für die Hinbewegung bzw. für die Rückbewegung der Anfahrstütze 25 sorgt.

Die Stapelstütze 6 weist eine Längsführung 45 auf, die oberhalb der Ablagebänder 13 angeordnet ist und von einem Gestell 46 gehalten wird, von dem in Fig. 1 der Übersichtlichkeit halber nur ein Teil dargestellt ist. Die Stapelstütze 6 weist einen Schlitten 47 auf, der an der Längsführung 45 längs verschiebbar geführt ist. Diese Längsführung 45 ist, z.B. durch die Verwendung von zwei in einem gewissen gegenseitigen Abstand angeordneten Führungsschienen oder Führungsstangen 48.1 und 48.2, so ausgebildet, daß sie Drehmomente um die Längsachse der Führung 45 aufzunehmen vermag, die auf Grund außermittiger Gewichtskräfte oder Betätigungskräfte am Schlitten 47 auftreten. Die Führungsstangen 48.1 und 48.2 sind Metallstangen mit kreisförmigem Querschnitt. Im Schlitten 47 sind darauf abgestimmte Gleitbuchsen oder Kugelbuchsen angeordnet, je nach dem wie hoch die Gleitgeschwindigkeiten sind. Gleitbuchsen sind gegen den unvermeidlichen Papierstaub weniger empfindlich als Kugelbuchsen.

Vom Schlitten 47 erstreckt sich ein Träger 49 abwärts bis knapp oberhalb des Ablagetisches 4. Am Träger 49 sind drei leistenförmige Stützelemente oder kurz Stützleisten 51 fest angebracht, die waagerecht angeordnet sind und die rechtwinkelig zur Bewegungsbahn der Ablagebänder 13 ausgerichtet sind. Die drei Stützleisten, die zur besseren Unterscheidung mit 51.1, 51.2 und 51.3 bezeichnet sind, erstrecken sich vom Träger 49 aus, der neben der Bewegungsbahn des Staustapels 11 und des Teilstapels 12 steht, bis mindestens über die größte Breite des Staustapels 11 hinaus. In Fig. 1 sind sie der Einfachheit halber so lang dargestellt, daß sie bis in das Behältnis 9 hineinreichen. In Wirklichkeit sind sie kürzer, wie später noch dargelegt werden wird.

Die Stützleisten 51 sind in einem gegenseitigen Abstand übereinander angeordnet, so daß zwischen ihnen je ein Zwischenraum 52 vorhanden ist (Fig. 1) , der in der Ausschieberichtung des Teilstapels 12, d.h. in Richtung auf das Behältnis 9 hin, offen ist. Die Stapelstütze 6 wird zumindest annähernd mit der gleichen Fördergeschwindigkeit wie die Ablagebänder 13 bewegt. Dazu wird der Schlitten 47 sowohl in der Förderrichtung des Staustapels 11 wie auch in der entgegengesetzten Richtung mittels eines in der Zeichnung nicht dargestellten Zahnriemens bewegt. Dieser ist um je eine Zahnriemenscheibe herumgelegt, die in je einem der Säulen des Gestelles 46 drehbar gelagert sind. Eine dieser Zahnriemenscheiben wird durch einen ebenfalls nicht dargestellten Elektromotor angetrieben, der mittels einer Steuerung in der Förderrichtung des Staustapels 11 in Abhängigkeit von der Fördergeschwindigkeit der Ablagebänder 13 gesteuert wird. Die Rücklaufgeschwindigkeit ist höher. Anstelle des Zahnriemenantriebes kann beispielsweise auch ein Spindelantrieb verwendet werden, insbesondere ein solcher mit Kugelumlaufmutter.

Die Steuerung des Antriebes der Stapelstütze 6 erhält ihre Steuersignale von zwei Fühlern 53 und 54 (Fig. 1) und von einer Steuervorrichtung 55 (Fig. 6 und Fig. 7).

Die Fühler 53 und 54 sind an der Stapelstütze 6 angeordnet, und zwar der Fühler 53 an der unteren Stützleiste 51.1 und der Fühler 54 an der oberen Stützleiste 51.3 (Fig. 1). Die Fühler 53 und 54 sind so angeordnet, daß sie auf der dem Staustapel 11 zugekehrten Seite wirken. Im einfachsten Falle erstrecken sie sich von der vom Staustapel 11 abgekehrten Seite der betreffenden Stützleiste durch diese hindurch bis zur anderen Seite hin. Die Fühler 53 und 54 sind so ausgebildet, daß sie bei der Annäherung und/oder bei der Anlage des vordersten Einzelstückes des Staustapels 11 an der zugeordneten Stützleiste ein Steuersignal erzeugen.

Die Steuervorrichtung 55 weist ein Reibrad 56 auf, das in der vertikalen Fluchtebene eines der beiden Transportbänder 13 an einer Führung 57 drehbar gelagert ist. Die Führung 57 ist an der Stapelstütze 6, und zwar an deren unterer Stützleiste 51.1, in der Weise angeordnet, daß das Reibrad unter seinem Eigengewicht auf dem Ablageband 13 aufliegt. Im Bedarfsfalle kann die Führung 57 auch so ausgebildet sein, daß auf das Reibrad 56 eine zusätzliche Federkraft in Richtung auf das Ablageband 13 hin ausgeübt wird. Das Reibrad 56 ist mit einer Steuerscheibe 58 drehfest verbunden, die an ihrer Umfangsfläche drei Umfangsbereiche 59 aufweist, die durch drei in Umfangsrichtung gleichlange Abschnitte einer Kreiszylinderfläche gebildet werden, die einen bestimmten Halbmesser in Bezug auf die Drehachse der Steuerscheibe 58 haben. Dazwischen befinden sich drei Umfangsbereiche 61, deren Halbmesserabstand außerhalb der Übergangsstelle zu den Umfangsbereichen 59 kleiner als der Halbmesser der Umfangsbereiche 59 ist. Diese Umfangsbereiche können beispielsweise durch drei untereinander gleichlange Abschnitte einer hohlen Kreiszylinderfläche gebildet werden. Diese konkav gekrümmten Umfangsbereiche 61 haben eine geringere Erstreckung in Umfangsrichtung als die konvex gekrümmten Umfangsbereiche 59. Mit der Steuerscheibe 58 wirkt ein Tastschalter 62 zusammen. Dieser weist ein schwenkbares Tastglied 63 auf, an dessen freiem Ende eine Tastrolle 64 drehbar gelagert ist, deren Halbmesser kleiner als der Krümmungshalbmesser der Umfangsbereiche 61 ist, oder umgekehrt. Der Tastschalter 62 ist so angeordnet, daß sein Tastglied, und zwar insbesondere die Tastrolle 64, mit der Steuerscheibe 58 zusammenwirken kann, so daß beim Abrollen der Tastrolle 64 auf den konvex gekrümmten Umfangsbereichen 59 der Tastschalter 62 sich in der einen Schaltstellung befindet und daß beim Abrollen der Tastrolle 64 auf den konkav gekrümmten Umfangsbereichen 61 der Tastschalter 62 sich in der anderen Schaltstellung befindet und dabei entsprechende Steuersignale an die Steuerschaltung für den Antrieb der Stapelstütze 6 abgibt.

In der Steuerschaltung für den Antrieb der Stapelstütze 6 wirken die Steuersignale der beiden Fühler 53 und 54 und die des Tastschalters 62 über eine UND-Verknüpfung in der Weise zusammen, daß beim Vorhandensein aller drei Eingangssignale der Antrieb der Stapelstütze 6 eingeschaltet ist und daß bei Abwesenheit auch nur eines der drei Eingangssignale der Antrieb der Stapelstütze 6 abgeschaltet ist. Durch diese Steuerung wird erreicht, daß über die beiden Fühler 53 und 54 ein Betätigungssignal für den Antrieb der Stapelstütze 6 nur dann abgegeben wird, wenn der Staustapel 11 an beiden Fühlern 53 und 54 ein Steuersignal erzeugt. Das setzt voraus, daß der Staustapel 11 sowohl in der Nähe seines unteren Randes an der unteren Stützleiste 51.1 wie auch in der Nähe seines oberen Randes an der oberen Stützleiste 51.3 anliegt. Dieser Zustand ist aus Fig. 5 ersichtlich, wohingegen er in Fig. 6 noch nicht erreicht ist. In Fig. 6 muß der Staustapel 11 noch eine geringe Wegstrecke auf die Stapelstütze 6 hin zurücklegen, bis auch der untere Fühler 53 an der Stützleiste 51.1 die Anlage des Staustapels 11 durch ein Steuersignal bestätigt.

Als weitere Bedingung für ein Betätigungssignal für den Antrieb der Stapelstütze 6 muß der Tastschalter 62 eingeschaltet sein. Wenn das bei der aus Fig. 6 ersichtlichen Stellung der Steuerscheibe 58 und des Tastgliedes 63 angenommen wird, wird ein Betätigungssignal jedoch deswegen noch nicht erzeugt, weil der untere Fühler 53 ein entsprechendes Steuersignal noch nicht abgibt. In einem solchen Falle bleibt die Stapelstütze 6 in Ruhe, während die Ablagebänder 13 weiterlaufen und der Staustapel 11 weiter in Richtung auf die Stapelstütze 6 hin bewegen. Infolge dieser Relativbewegung zwischen den Ablagebändern 13 und der Stapelstütze 6 dreht sich das auf dem einen Ablageband 13 aufliegende Reibrad 56, wobei nach einem gewissen kleinen Drehwinkel die Tastrolle 64 von dem einen Umfangsbereich 61 zu dem benachbarten Umfangsbereich 59 gelangt und der Tastschalter 62 dadurch umschaltet. Er gibt dann vorübergehend so lange kein Steuersignal ab, bis nach einer weiteren Abrollbewegung des Reibrades 56 auf dem Ablageband 13 die Tastrolle 64 wieder zu einem Umfangsbereich 61 gelangt und der Tastschalter 62 wieder eingeschaltet wird und ein Steuersignal abgibt. Wenn dann der Staustapel 11 durch die Ablagebänder 13 um eine solche Strecke weiterbefördert wurde, daß es nunmehr auch an der unteren Stützleiste 51.1 anliegt und infolgedessen der untere Fühler 53 ein Steuersignal abgibt, wird in der Steuerschaltung ein Betätigungssignal für den Antrieb der Stapelstütze 6 abgegeben. Die Stapelstütze 6 wird dann um eine bestimmte Wegstrecke weiterbewegt, deren Länge durch die Einstellparameter der Steuerschaltung vorgegeben wird. Die Vorschubgeschwindigkeit der Stapelstütze 6 wird jedenfalls größer gewählt, als die durchschnittliche Fördergeschwindigkeit der Ablagebänder 13. Bei der Vorschubbewegung der Stapelstütze 6 rollt daher das Reibrad 56 auf dem Ablageband 13 im umgekehrten Drehsinne ab, wodurch nach einer bestimmten kurzen Zeitspanne der Tastschalter 62 wieder umschaltet und der Antrieb der Stapelstütze 6 wieder abgeschaltet wird. Das bleibt so lange, bis infolge der Abrollbewegung des Reibrades 56 im ursprünglichen Drehsinne der Tastschalter 62 wieder eingeschaltet wird.

Durch diese Pilgerschrittbewegung des Reibrades 56 gegenüber dem Ablageband 13 führt die Stapelstütze 6 gegenüber den Ablagebändern 13 eine intermittierende Folgebewegung aus. Diese intermittierende Folgebewegung wirkt sich wegen der kleinen Pilgerschritte und wegen der ausreichend großen Stauchfähigkeit des Staustapels 11 nur auf verhältnismäßig wenige Einzelstücke am Kopf des Staustapels 11 aus. Sie ist daher unschädlich für die gleichmäßige Förderung des größeren Teils des Staustapels 11. Diese Steuerungs- und Betätigungsart des Antriebes der Stapelstütze hat den großen Vorteil, daß diese stets entsprechend der tatsächlichen Förderbewegung des Staustapels 11 weiterbewegt wird, und daß dadurch beispielsweise Änderungen der Stauchfähigkeit oder der elastischen Dehnung des Staustapels automatisch berücksichtigt werden, wie sie etwa bei einem Wechsel der Papierrolle am Anfang der Produktionsmaschine auftreten können.

Zu der Trenneinrichtung 5 gehört eine in der Zeichnung nicht dargestellte Hilfsvorrichtung, die an der Produktionsmaschine auf der Ablaufseite der Fächerscheiben 3 angeordnet ist. Diese Hilfsvorrichtung weist ein Zählwerk sowie eine durch das Zählwerk gesteuerte Verschiebeeinrichtung auf. Ein Fühler des Zählwerkes erfaßt, ähnlich wie der Fühler 24 (Fig. 3), die Anzahl der durch die Fächerscheiben 3 von der Produktionsmaschine 2 an den Verpackungsautomaten 1 übergebenen Einzelstücke 10. Die Verschiebeeinrichtung verschiebt das einer bestimmten Anzahl Einzelstücke entsprechende Einzelstück aus der normalen Bewegungsbahn der Einzelstücke 10 und des Staustapels 11 um eine gewisse Strecke nach derjenigen Seite heraus, auf der sich die Trenneinrichtung 5 befindet. Dieses herausgeschobene Einzelstück wandert als Zählstück 65 mit dem Staustapel mit, wie es aus Fig. 1 ersichtlich ist.

Die Trenneinrichtung 5 ist in einer gewissen Entfernung von den Fächerscheiben 3 der Produktionsmaschine 2 angeordnet, wie aus Fig. 1 hervorgeht. Das Maß dieser Entfernung ist abhängig von der Stauchfähigkeit des Staustapels 11 von der Arbeitsgeschwindigkeit der Produktionsmaschine 2, von der Dicke des Trennelementes der Trenneinrichtung 5 und von der Arbeitsgeschwindigkeit der Trenneinrichtung 5 und der Übergabeeinrichtung 7. Dieses Maß liegt zweckmäßigerweise zwischen 100 mm und 500 mm.

Die Trenneinrichtung 5 weist als Trennelement ein Trennschwert 66 mit einem keilförmigen Kopf 67 und einem daran anschließenden Schaft 68 auf. Das Trennschwert 66 ist auf seiner ganzen Länge entlang einer in einer waagerechten Ebene verlaufenden Trennfuge 69 in zwei Teile geteilt, und zwar in den Unterteil 71 und den Oberteil 72 (Fig. 8 und Fig. 12). Der Unterteil 71 ist mit zwei Abstandshaltern 73 fest verbunden. Der Oberteil 72 ist mit einem Schlitten 74 verbunden (Fig. 1), der auf den als Längsführung dienenden Abstandshaltern 73 lotrecht verschiebbar ist. Die Abstandshalter 73 sind mit einem Haltekopf 75 verbunden, der höher als die größtmögliche Höhe des Staustapels 11 über der Ablageebene der Ablagebänder 13 angeordnet ist. Der Haltekopf 75 ist mittels einer Längsführung 76 an einem Pfosten 77 in waagerechter Richtung verschiebbar geführt, wobei die Verschieberichtung rechtwinklig zur Bewegungsbahn des Staustapels 11 ausgerichtet ist. Sowohl am Schlitten 74 wie auch am Pfosten 77 sind Gleitbuchsen für die Führung der betreffenden Stangenteile vorhanden. Als Antrieb dient jeweils ein nicht dargestellter pneumatischer Kolbenantrieb. An den Abstandshaltern 73 oder am Antrieb ist ein nicht dargestellter Höhenanschlag vorhanden, der in der Höhe verstellbar ist, so daß der Oberteil 72 auf unterschiedliche Höhenstellungen verfahrbar ist.

Die freie Länge des Trennschwertes 66 außerhalb der Verbindung mit den Abstandshaltern 73 ist mindestens gleich groß, zweckmäßigerweise aber etwas größer als die größtmögliche Breite des zu verarbeitenden Staustapels 11. Der Haltekopf 75, die Längsführung 76 und der Pfosten 77 sind so ausgebildet und angeordnet, daß das Trennschwert 66 zwischen einer Ruhestellung, die in Fig. 8 ausgezogen dargestellt ist, und einer Trennstellung, die in Fig. 8 strichpunktiert dargestellt ist, hin und her bewegt werden kann. In der Ruhestellung steht die Spitze des Kopfes 67 des Trennschwertes 66 gerade in der Bewegungsbahn der Zählstücke 65 (Fig. 1 und Fig. 8). In der Trennstellung erstreckt das Trennschwert 66 sich durch den Staustapel 11 hindurch, wobei zumindest die Spitze des, wenn nicht gar der ganze Kopf 67 auf der anderen Seite aus dem Staustapel 11 hinausragen.

Am Unterteil 71 des Trennschwertes 66 ist an der Spitze des Kopfes 67 auf der den Fächerscheiben 3 zugekehrten Seite ein Fühler 78 angeordnet, der vorzugsweise als optischer Sensor ausgebildet ist. Dieser weist einen Lichtleiter 79 in Form eines Glasfaserkabels auf, dessen vom Fühler 78 abgekehrtes Ende in einem Wandlergehäuse 81 zum Teil mit einer Lichtquelle, z.B. mit einer Leuchtdiode, und zum Teil mit einem optoelektronischen Wandler optisch gekoppelt ist. Auf diese Weise arbeitet der Fühler 78 als Reflexlichttaster. Er ist insgesamt so ausgebildet und angeordnet, daß er bei der Annäherung eines Zählstückes 65, insbesondere bei dessen Anlage am Fühler 78, ein Steuersignal abgibt.

In der Steuerung des Antriebes des Haltekopfes 75 ist ein Verzögerungsglied eingeschaltet, das erst eine gewisse Zeitspanne nach dem Auftreten des Steuersignals des Fühlers 78 ein Betätigungssignal für den Antrieb des Haltekopfes 75 mit dem Trennschwert 66 abgibt. Dadurch bleibt das Trennschwert 66 noch eine kurze Zeitspanne in seiner Ruhestellung stehen, währenddessen der Staustapel 11 außerhalb des am Trennschwert 66 anliegenden Teils des Zählstückes und der daran anschließenden Einzelstücke durch den nachfolgenden Staustapel 11 etwas über die Fluchtlinie des Trennschwertes 66 hinaus weitergeschoben wird. Dadurch entsteht zwischen dem Zählstück 65 und den ihm vorangehenden Einzelstücken eine Lücke, wie aus Fig. 10 zu ersehen ist. In diese sich bildende Lücke wird nach Ablauf der eingestellten Verzögerungszeit das Trennschwert weiter hineingeschoben, wodurch die Lücke sich zunehmend aufweitet und schließlich das gesamte Trennschwert 66 sich durch diese Lücke hindurch erstreckt und den nunmehr abgetrennten Teilstapel 12 von dem nachfolgenden Staustapel 11 getrennt hält.

Bei dem in der Trennstellung stehenden Trennschwert 66 wird der Oberteil 72 parallel zu sich selbst angehoben, wodurch der Teilstapel 12 auch in seinem oberen Bereich von dem nachfolgenden Staustapel 11 abgetrennt wird (Fig. 9). In dem vorübergehend abgegrenzten Stauraum zwischen dem eingefahrenen Trennschwert 66 und den Fächerscheiben 3 werden von letzteren die hinzukommenden Einzelstücke zu den bereits vorhandenen Einzelstücken des Staustapels 11 hinzugefügt und angereiht.

Der abgetrennte Teilstapel 12 wird anschließend von der Übergabeeinrichtung 7 quer zu seiner bisherigen Bewegungsrichtung in Richtung auf das Behältnis 9 hin verschoben und schließlich in das Behältnis 9 vollständig hineingeschoben.

Die Übergabeeinrichtung 7 ist als Verschiebeeinrichtung ausgebildet. Sie weist eine Gleitbahn 82 für den Teilstapel 12 auf, die sich von den Ablagebändern 13 bis zur Füllstation des Behältnisses 9 hin erstreckt (Fig. 14). Die Übergabe- oder Verschiebeeinrichtung 7 weist einen Verschieberechen 83 mit zwei Zinken 84 auf (Fig. 14 und Fig.1). Die beiden Zinken 84 sind an einem Tragkörper 85 übereinander befestigt, der an einer Längsführung 86 in waagerechter Richtung verschiebbar geführt ist, wobei die Verschiebe richtung im rechten Winkel zur Bewegungsbahn der beiden Ablagebänder 13 ausgerichtet ist. Die Zinken 84 erstrecken sich an den Stützleisten 51 der Stapelstütze 6 vorbei, und zwar entweder oberhalb oder unterhalb der Stützleisten oder durch je einen Zwischenraum zwischen zwei einander benachbarten Stützleisten 51 hindurch, bis zur Trennstelle mit dem Trennschwert 66 hin. Die freien Enden der Zinken 84 erstrecken sich dabei bis in den Grundrißbereich des Trennschwertes 66 hinein.

Der Unterteil 71 und der Oberteil 72 des Trennschwertes 66 weisen auf der dem Verschieberechen 83 zugekehrten Seite je eine Längsnut 87 bzw. 88 auf, die parallel zur waagerecht ausgerichteten Längsachse des Trennschwertes 66 und parallel zu seiner Bewegungsbahn ausgerichtet sind. Die Längsnuten 87 und 88 münden an beiden Enden des Trennschwertes 66 frei. Der Querschnitt der beiden Längsnuten 87 und 88 hat eine größere Höhe als die Höhe der Zinken 84 des Verschieberechens 83. Die beiden Zinken werden zur besseren Unterscheidung mit 84.1 und 84.2 bezeichnet. Der untere Zinken 84.1 ist in der gleichen Höhe wie die Längsnut 87 im Unterteil 71 angeordnet (Fig. 12). Der obere Zinken 84.2 ist auf derjenigen Höhe angeordnet, die die Längsnut 88 des Oberteils 72 einnimmt, wenn der Oberteil 72 des Trennschwertes 66 sich in der angehobenen Trennstellung befindet, die in Fig. 9 und 10 mit 72' bezeichnet ist. Da der Oberteil 72 auf verschiedene Höhenstellungen verfahrbar ist, ist der obere Zinken 84.2 ebenfalls in der Höhe einstellbar mit dem Tragkörper 85 verbunden.

Im Tragkörper 85 sind wieder Gleitbuchsen vorhanden, die auf den runden Stangen der Längsführung 86 gleiten. Als Antrieb für den Verschieberechen 83 dient ein nicht dargestellter Zahnriemen, der um zwei Zahnriemenscheiben herumgeführt ist, die an den beiden Pfosten der Längsführung 86 drehbar gelagert sind, von denen in Fig. 1 der Übersichtlichkeit halber nur der eine Pfosten 89 dargestellt ist. Einer dieser beiden Zahnriemenscheiben wird durch einen Elektromotor angetrieben.

Während der Teilstapel 12 durch das Trennschwert 66 vom nachfolgenden Staustapel 11 abgetrennt wird und anschließend der Oberteil 72 des Trennschwertes 66 hochgefahren wird, bewegt sich die Stapelstütze 6 mit den weiterlaufenden Ablagebändern 13 stetig von der Trennstelle weiter weg. Dadurch, daß am hinteren Ende des Teilstapels wegen des Trennschwertes 66 keine weiteren Einzelstücke mehr hinzukommen, und dadurch, daß die Ablagebänder 13 weiterlaufen, kann sich der Teilstapel zumindest in seinen oberen Bereichen ausdehnen und auflockern.

Im Grundrißbereich des Teilstapels 12 (Fig. 14) ist eine Rüttelvorrichtung angeordnet, deren nicht dargestellter Rütteltisch in den Ablagetisch 4 eingebaut ist. Das Obertrumm der Ablagebänder 13 liegt auf dem Rütteltisch auf. Der Rütteltisch ist zweckmäßigerweise in der Höhe so angeordnet, daß seine Oberseite auch im unteren Umkehrpunkt der Rüttelbewegung nicht tiefer als die Oberseite des Ablagetisches 4 liegt. Vor dem Beginn des Rütteln fährt der Verschieberechen 83 aus seiner Ruhestellung, in der er in geringem Abstand neben dem Teilstapel 12 steht, an den Teilstapel 12 heran. Während der Teilstapel 12 auf dem Rütteltisch gerüttelt wird, fährt der Verschieberechen 83 weiter in Richtung auf das Behältnis 9 hin. Dabei liegt der Teilstapel 12 an den Zinken 84 des Verschieberechens 83 an, so daß unter der auflockernden Wirkung der Rüttelbewegung der Seitenrand aller Einzelstücke des Teilstapels 12 schließlich an den Zinken 84 anliegt und somit alle Einzelstücke untereinander bündig ausgerichtet sind.

Noch während des Rüttelns wird die Stapelstütze 6 aus ihrer vorübergehenden Endstellung (Fig. 14) heraus in Richtung auf das Trennschwert 66 hin in eine Überschiebestellung (Fig. 15) zurückbewegt. Dabei wird der Teilstapel 12 in der Längsrichtung, und zwar entgegen der Richtung seiner ursprünglichen Förderbewegung auf den Ablagebändern 13, so weit verdichtet, daß seine Längserstreckung kleiner ist als die lichte Weite des Behältnisses 9. In diesem Zustand wird der Teilstapel 12 von der Verschiebeeinrichtung 7 mittels des Verschieberechens 83 über die Gleitbahn 82 hinweg in Richtung auf das Behältnis 9 hin geschoben (Fig. 16) und schließlich in dieses hineingeschoben.

Beim Überschieben des Teilstapels 12 dienen die Stützleisten 51 der Stapelstütze 6 und die beiden Teile des Trennschwertes 66 als stirnseitige Führungen für den Teilstapel 12. Da das Trennschwert 66 nur wenig über die Breite des Teilstapels 12 hinausragt, ist in der Fluchtlinie seiner beiden Teile je ein weiteres leistenförmiges Führungselement angeordnet, die im weiteren Verlauf der Überschiebebewegung des Teilstapels 12 die Führungsaufgabe des Trennschwertes 66 übernehmen (Fig. 16). Diese leistenförmigen Führungselemente oder kurz Führungsleisten 91 erstrecken sich in der Überschieberichtung des Teilstapels 12 von den Ablagebändern 13 zumindest annähernd ebenso weit weg wie die Stützleisten 51 der Stapelstütze 6. Die Führungsleisten 91 und die Stützleisten 51 erstrecken sich bis zu einer Stelle, die von der ursprünglichen Bewegungsbahn des Teilstapels 12 weiter entfernt ist als das Behältniss 9 tief ist. Dadurch kann dann, wenn die Stapelstütze 6 in die Übergabestellung (Fig. 15) verfahren wurde, das Behältnis 9 bis zur Anlage seines Bodens an den Enden der Führungsleisten 91 und der Stützleisten 51 auf diese aufgeschoben werden, ohne daß es zuvor am Teilstapel 12 anstößt. In Fig. 15 und Fig. 16 ist der Übersichtlichkeit halber das Behältnis 9 nur zum Teil aufgeschoben dargestellt.

Nachdem der Teilstapel 12 in das Behältnis 9 hineingeschoben und zusammen mit diesem von den Stützleisten 51 und den Führungsleisten 91 heruntergeschoben ist, wird der Verschieberechen 83 in seine Ausgangslage oder Ruhelage zurückbewegt (Fig. 1), in der seine Zinken 84 auf der Seite der Trenneinrichtung 5 neben der Bewegungsbahn des Staustapels 11 stehen. Gleichzeitig wird die Stapelstütze 6 von der Überächiebestellung zu dem in der Trennstellung verharrenden Trennschwert 65 zurückbewegt. Das Trennschwert 65 wird aus der Bewegungsbahn des Staustapels 11 heraus in seine Ruhestellung (Fig. 1) zurückbewegt, wonach die Stapelstütze 6 mit ihren Stützleisten 51 wieder die Abstützung der vorderen Stirnseite des Staustapels 11 übernimmt und vor diesem vorweg schrittweise wieder in Richtung auf die Übergabestellung hinwandert.

Das richtige Zusammenwirken aller Teile des Verpackungsautomaten 1 wird dadurch erleichtert, daß die Trenneinrichtung 5, die Stapelstütze 6 mit ihrem Gestell 46 und die Verschiebeeinrichtung 7 an einem gemeinsamen Grundgestell 100 angeordnet sind, das in Fig. 1 der Übersichtlichkeit halber lediglich als kleinere Platte angedeutet ist, das in Wirklichkeit Gestellform hat. Dieses Grundgestell 100 und der Ablagetisch 4 sind lösbar miteinander verbunden. Dadurch kann im Bedarfsfalle der mit dem Grundgestell vereinigte Teil des Verpackungsautomaten 1 bei der einen Produktionsmaschine abgelöst werden und bei einer anderen Produktionsmaschine angebaut werden, sofern deren Arbeitstisch von gleicher Art wie der Arbeitstisch 4 ist.

Bei dem aus Fig. 17 ausschnittweise ersichtlichen zweiten Ausführungsbeispiel eines Verpackungsautomaten 101, dessen Trenneinrichtung 102 ebenfalls mit einem Trennschwert 103 ausgerüstet ist, ist im wesentlichen nur die Art der Erfassung der Zählstücke abgewandelt, die allein im folgenden erläutert wird. Soweit dabei einzelne Baugruppen oder Bauteile nicht näher erläutert sind, ist davon auszugehen, daß sie gleich oder zumindest ähnlich den entsprechenden Baugruppen oder Bauteilen des Verpackungsautomaten 1 ausgebildet und angeordnet sind und in gleicher oder ähnlicher Weise wirken.

Die im Auslaufbereich der Fächerscheiben der Produktionsmaschine angeordnete Hilfsvorrichtung für die Trenneinrichtung 102 sitzt auf derselben Seite wie die Trenneinrichtung 102. Diese Hilfsvorrichtung verschiebt demnach die als Zählstücke 104 dienenden Einzelstücke des Staustapels 105 nach der entgegengesetzten Seite um eine gewisse Strecke hinaus. Dadurch entsteht auf der Seite der Trenneinrichtung 102 im Bereich der Zählstücke 104 eine kleine primäre Lücke 106 auf der Seite des Staustapels 105. Am Trennschwert 103 ist der optische Sensor 107 so ausgebildet und angeordnet, daß er beim Eintreffen der primären Lücke 106 auf diese anspricht und ein Steuersignal abgibt. Auf Grund dieses Steuersignals schaltet die Steuerschaltung des Verpackungsautomaten 101 den Antrieb des Trennschwertes 103 ein, und zwar so, daß die Spitze des Trennschwertes 103 zunächst höchstens um die Tiefe der primären Lücke 106 in diese hineinbewegt wird und daß anschließend der Antrieb des Trennschwertes 103 für eine kurze Zeitspanne abgeschaltet oder zumindest verzögert wird. Während dieser Zeitspanne werden die an die primäre Lücke 106 anschließenden Einzelstücke des Staustapels 105 an ihrem Randbereich vom Trennschwert 103 angehalten, während der übrige Teil dieser Einzelstücke durch die nachfolgenden Einzelstücke weitergeschoben wird. Dabei wandern auch die Zählstücke mit ihrem Rand weiter, so daß zwischen ihnen und den an sie anschließenden Einzelstücken des Staustapels 105 eine sekundäre Lücke entsteht, die zunehmend größer wird. Sobald diese sekundäre Lücke nach Ablauf der eingestellten Zeitspanne eine gewisse Größe erreicht hat, wird von der Steuerschaltung des Verpackungsautomaten 101 der Antrieb des Trennschwertes 103 wieder eingeschaltet und das Trennschwert 103 in die sekundäre Lücke hinein und durch den Staustapel 105 hindurchgeschoben.

Das Trennschwert 103 ist wie das Trennachwert 66 zweiteilig ausgebildet. Nach dem vollständigen Einschieben in den Staustapel wird der obere Teil des Trennschwertes 103 bis zum oberen Bereich des Staustapels 105 angehoben und dadurch der vorangehende Teil des Staustapels als Teilstapel 108 vom nachfolgenden Staustapel 105 vollständig abgetrennt. Die übrigen Vorgänge zum Verpacken des Teilstapels 108 laufen ebenso wie bei dem Teilstapel 12 ab.

## Patentansprüche

1. Verfahren zum Verpacken von Briefhüllen und Versandtaschen in ein Behältnis, mit den Verfahrensschritten:
- ein ständig ergänzter Staustapel aus Briefhüllen oder Versandtaschen, bei dem wenigstens ein einer bestimmten Losgröße eines zu verpackenden Einzelstapels entsprechendes Einzelstück als Zählstück aus dem Staustapel seitlich um ein gewisses Maß herausgeschoben ist, wird mit Hilfe eines vor dem Kopf des Staustapels vorneweg bewegten Stützteils in zumindest annähernd aufrechter Haltung der Einzelstücke relativ zu einer Trennstelle bewegt,
- beim Eintreffen des Zählstückes an der Trennstelle wird das aus dem Stapel herausragende Zählstück angehalten,
- in die sich bildende Lücke zwischen dem Zählstück und dem weiterbewegten Teilstapel wird quer zur Bewegungsbahn des Staustapels ein Trennteil eingeschoben und dadurch der nachfolgende Staustapel vorübergehend aufgehalten,
- gleichzeitig mit dem Einschieben des Trennteils oder gesondert davon wird das Zählstück in den Staustapel zurückgeschoben,
- nach dem Einschieben des Trennteils zwischen dem Teil stapel und dem nachfolgenden Staustapel wird das Stützteil in Richtung auf das Trennteil hin um eine gewisse Strecke zurückbewegt und dadurch der abgetrennte Teilstapel bis auf eine Stapellänge verdichtet, die kleiner als die waagerecht gemessene lichte Weite des Behältnisses ist,
- der abgetrennte Teilstapel wird in das Behältnis hineinbefördert,
- nach dem Entfernen des abgetrennten Teilstapels wird das Stützteil bis zur Trennstelle zurückbewegt und das Trennteil aus der Bewegungsbahn des nachfolgenden Staustapels zurückgezogen.

2. Verfahren zum Verpacken von Briefhüllen oder Versandtaschen in ein Behältnis, mit den Verfahrensschritten:
- ein ständig ergänzter Staustapel aus Briefhüllen oder Versandtaschen, bei dem wenigstens ein einher bestimmten Losgröße eines zu verpackenden Einzelstapels entsprechendes Einzelstück als Zählstück zur Bildung einer primären Lücke aus dem Staustapel seitlich um ein gewisses Maß hinausgeschoben ist, wird mit Hilfe eines vor dem Kopf des Staustapels vorneweg bewegten Stützteils in zumindest annähernd aufrechter Haltung der Einzelstücke relativ zu einer Trennstelle bewegt,
- beim Eintreffen der primären Lücke an der Trennstelle werden die auf die primäre Lücke folgenden Einzelstücke des Staustapels angehalten,
- in die im Anschluß an die primäre Lücke sich bildende größere sekundäre Lücke zwischen dem Zählstück und dem nachfolgenden Staustapel wird quer zur Bewegungsbahn des Stapels ein Trennteil eingeschoben und dadurch der nachfolgende Staustapel vorübergehend aufgehalten,
- nach dem Einschieben des Trennteils zwischen dem Teilstapel und dem nachfolgenden Staustapel wird das Stützteil in Richtung auf das Trennteil hin um eine gewisse Strecke zurückbewegt und dadurch der abgetrennte Teilstapel bis auf eine Stapellänge verdichtet, die kleiner als die waagerecht gemessene lichte Weite des Behältnisses ist,
- der abgetrennte Teilstapel wird in das Behältnis hineinbefördert,
- nach dem Entfernen des abgetrennten Teilstapels wird das Stützteil bis zur Trennstelle zurückbewegt und das Trennteil aus der Bewegungsbahn des nachfolgenden Staustapels zurückgezogen.

3. Verfahren nach Anspruch 1 oder 2, mit dem weiteren Verfahrensschritt:
- der abgetrennte Teilstapel wird während des ersten Teils seiner Beförderung zum Behältnis hin über einen Rütteltisch bewegt und dabei in lotrechter Richtung gerüttelt, wobei ein Ausrichtteil auf der vom Behältnis abgekehrten Seite am Stapel anliegt und ihn während des Rüttelns seitlich bewegt und dabei bündig ausrichtet.

4. Verfahren nach Anspruch 3, mit den weiteren Verfahrensschritten:
- zu Beginn der Rüttelphase wird das Stützteil um eine gewisse Strecke zusätzlich vom Trennteil wegbewegt,
- während der Rüttelphase oder nach ihrer Beendigung wird das Stützteil in Richtung auf das Trennteil hin bis zu derjenigen Stellung bewegt, in der der Stapel verdichtet ist.

5. Verpackungsautomat für Briefhüllen und Versandtaschen in Form eines ständig ergänzten Staustapels, bei dem wenigstens ein einer bestimmten Losgröße eines zu verpackenden Teilstapels entsprechendes Einzelstück als Zählstück seitlich aus dem Staustapel um ein gewisses Maß herausgeschoben ist, insbesondere zum Durchführen des Verfahrens nach Anspruch 1, mit den Merkmalen:
- zwei ringförmig in sich geschlossene Ablagebänder (13) sind in einem gewissen gegenseitigen Abstand nebeneinander angeordnet (Fig. 1 und 2),
- die Ablagebänder (13) sind um je eine gemeinsame Welle (15; 16) herumgeführt, die an einem Tischgestell drehbar gelagert sind und von denen wenigstens eine Welle (15) mit einem kontinuierlichen Antrieb (19; 20) gekoppelt ist,
- eine Stapelstütze (6) ist oberhalb der Ebene der Ablagebänder (13) angeordnet und mittels einer eigenen Längsführung (45) in der Längsrichtung der Ablagebänder (13) bewegbar geführt (Fig. 5),
- es ist eine Trenneinrichtung (5) vorhanden, mittels der ein Teilstapel (12) von dem nachfolgenden Staustapel (11) abtrennbar ist (Fig. 1),
- die Trenneinrichtung (5) weist ein Trennschwert (66) mit einem keilförmigen Kopf (67) und einem daran anschließenden Schaft (68) auf (Fig. 1 und 9),
- die Gesamtlänge des Trennschwertes (66) ist zumindest annähernd gleich der größtmöglichen Breite des Staustapels (11),
- das Trennschwert (66) ist in seiner Längsrichtung an einer Längsführung (76) verschiebbar geführt, die waagerecht und quer zur Bewegungsbahn des Staustapels (11) ausgerichtet ist,
- das Trennschwert (66) ist mit einem Antrieb gekoppelt, mittels dessen das Trennschwert (66) in die Bewegungsbahn des Staustapels (11) hinein bewegbar ist,
- es ist eine Übergabeeinrichtung (7) vorhanden, mittels der der abgetrennte Teilstapel (12) in ein geöffnetes Behältnis (9) hineinbewegbar ist (Fig. 1 und 15),
**gekennzeichnet** durch die Merkmale:
- die Fördergeschwindigkeit des Antriebes (19) der Ablagebänder (13) ist auf ein bestimmtes Verhältnis zur Fördergeschwindigkeit der Produktionsmaschine (2) einstellbar,
- im Einlaufbereich der Fächerscheiben (3) der Produktionsmaschine (2) ist ein Fühler (24) angeordnet, mittels dessen das den Fächerscheiben (3) zugeführte Verpackungsgut aus den Briefhüllen oder Versandtaschen abtastbar ist, zwecks Steuerung des Antriebes (19) der Ablagebänder (13) in Abhängigkeit vom Vorhandensein oder Nichtvorhandensein des Verpackungsgutes,
- die Stapelstütze (6) ist mittels eines eigenen Antriebes sowohl in der Förderrichtung des Staustapels (11), wie auch in der entgegengesetzten Richtung bewegbar,
- der Antrieb der Stapelstütze (6) ist in der Förderrichtung des Staustapels auf die Fördergeschwindigkeit der Ablagebänder (13) einstellbar ausgebildet,
- das Trennschwert (66) ist in seiner Ruhestellung so angeordnet, daß die Spitze seines Kopfes (67) zumindest teilweise in die Bewegungsbahn des Zählstückes (65) im Staustapel (11) hineinragt,
- in dem in die Bewegungsbahn des Zählstückes hineinragenden Bereich der Spitze des Trennschwertes (66) ist wenigstens ein Fühler (78) vorhanden, der so ausgebildet ist, daß er bei der Annäherung und/oder bei der Anlage des Zählstückes (65) an der Spitze ein Steuersignal abgibt,
- in der Steuerung des Antriebes des Trennschwertes (66) ist ein Verzögerungsglied eingeschaltet, das erst eine gewisse Zeitspanne nach dem Auftreten des Steuersignales des Fühlers (78) an der Spitze des Trennschwertes (66) ein Startsignal für den Antrieb des Trennschwertes (66) abgibt.

6. Verpackungsautomat für Briefhüllen und Versandtaschen in Form eines ständig ergänzten Staustapels, bei dem wenigstens ein einer bestimmten Losgröße eines zu verpackenden Teilstapels entsprechendes Einzelstück als Zählstück zur Bildung einer primären Lücke seitlich aus dem Staustapel um ein gewisses Maß hinausgeschoben ist, insbesondere zum Durchführen des Verfahrens nach Anspruch 2 mit den Merkmalen:
- zwei ringförmig in sich geschlossene Ablagebänder (13) sind in einem gewissen gegenseitigen Abstand nebeneinander angeordnet (Fig. 1 und 2),
- die Ablagebänder (13) sind um je eine gemeinsame Welle (15; 16) herumgeführt, die an einem Tischgestell (4) drehbar gelagert sind und von denen wenigstens eine Welle (15) mit einem Antrieb (19; 20) gekoppelt ist,
- eine Stapelstütze (6) ist oberhalb der Ebene der Ablagebänder (13) angeordnet und mittels einer Längsführung (45) in der Längsrichtung der Ablagebänder (13) bewegbar geführt (Fig. 5),
- es ist eine Trenneinrichtung (5) vorhanden, mittels der ein Teilstapel (12) von dem nachfolgenden Staustapel (11) abtrennbar ist (Fig. 1),
- die Trenneinrichtung (5) weist ein Trennschwert (66) mit einem keilförmigen Kopf (67) und einem daran anschließenden Schaft (68) auf (Fig. 1 und 9),
- die Gesamtlänge des Trennschwertes (66) ist zumindest annähernd gleich der größtmöglichen Breite des Staustapels (11),
- das Trennschwert (66) ist in seiner Längsrichtung an einer Längsführung (76) verschiebbar geführt, die waagerecht und quer zur Bewegungsbahn des Staustapels ausgerichtet ist,
- das Trennschwert (66) ist mit einem Antrieb gekoppelt, mittels dessen das Trennschwert (66) in die Bewegungsbahn des Staustapels (11) hineinbewegbar ist,
- es ist eine Übergabeeinrichtung (7) vorhanden, mittels der der abgetrennte Teilstapel (12) in ein geöffnetes Behältnis (9) hineinbewegbar ist (Fig. 1 und 15),
**gekennzeichnet** durch die Merkmale:
- die Fördergeschwindigkeit des Antriebes (19) der Ablagebänder (13) ist auf ein bestimmtes Verhältnis zur Fördergeschwindigkeit der Produktionsmaschine (2) einstellbar,
- im Einlaufbereich der Fächerscheiben (3) der Produktionsmaschine ist ein Fühler (24) angeordnet, mittels dessen das den Fächerscheiben (3) zugeführte Verpackungsgut aus den Briefhüllen oder Versandtaschen abtastbar ist, zwecks Steuerung des Antriebes (19) der Ablagebänder (13) in Abhängigkeit vom Vorhandensein oder Nichtvorhandensein des Verpackungsgutes,
- die Stapelstütze (6) ist mittels eines eigenen Antriebes sowohl in der Förderrichtung des Staustapels (11) wie auch in der entgegengesetzten Richtung bewegbar,
- der Antrieb der Stapelstütze (6) ist in der Förderrichtung des Staustapels auf die Fördergeschwindigkeit der Ablagebänder (13) einstellbar ausgebildet,
- das Trennschwert (103) ist in seiner Ruhestellung so angeordnet, daß die Spitze seines Kopfes zumindest bis nahe an die Bewegungsbahn des Staustapels (105) hinragt (Fig. 19),
- im Bereich der Spitze des Trennschwertes (103) ist wenigstens ein Fühler (107) vorhanden, der so ausgebildet ist, daß er beim Eintreffen der primären Lücke (106) ein Steuersignal abgibt,
- in der Steuerung des Antriebes des Trennschwertes (103) ist eine Stufenschaltung mit einem Verzögerungsglied eingeschaltet, die zunächst ein Bewegungssignal für den Antrieb des Trennschwertes (103) für eine Bewegungsstrecke abgibt, die bis in die primäre Lücke (106) des Zählstückes (104) hineinreicht, und die erst eine gewisse Zeitspanne nach dem ersten Bewegungssignal ein zweites Bewegungssignal für den weiteren Bewegungsweg des Trennschwertes (103) bis in seine Endstellung abgibt,

7. Verpackungsautomat nach Anspruch 5 oder 6,
**gekennzeichnet** durch die Merkmale:
- die Längsführung (45) der Stapelstütze (6) ist oberhalb der Ebene der Ablagebänder (13) angeordnet und vorzugsweise vom Tischgestell (17) mit den Ablagebändern (13) lösbar ausgebildet,
- bevorzugt sind auch die Trenneinrichtung (5) und die Übergabeeinrichtung (7) vom Tischgestell (17) lösbar ausgebildet und vorzugsweise zusammen mit der Führung (45) der Stapelstütze (6) an einem gemeinsamen Grundgestell (100) angeordnet.

8. Verpackungsautomat nach einem der Ansprüche 5 bis 7,
**gekennzeichnet** durch die Merkmale:
- an der Stapelstütze (6) sind auf der dem Staustapel (11) zugekehrten Seite mindestens ein Fühler, vorzugsweise jedoch zwei Fühler (53; 54) angeordnet,
- bei zwei Fühlern (53; 54) sind die Fühler in unterschiedlicher Höhe angeordnet, und zwar der eine Fühler (53) im Bereich des unteren Randes und der andere Fühler (54) im Bereich des oberen Randes des Staustapels (11),
- die Fühler sind so ausgebildet, daß sie bei der Annäherung und/oder bei der Anlage des Staustapels (11) an der Stapelstütze (6) ein Steuersignal erzeugen.

9. Verpackungsautomat nach Anspruch 8,
**gekennzeichnet** durch die Merkmale:
- an der vom Staustapel (11) abgekehrten Seite der Stapelstütze (6) ist oberhalb eines der Ablagebänder (13) eine Steuervorrichtung (55) angeordnet,
- die Steuervorrichtung (55) weist ein Reibrad (56) auf, das drehbar gelagert ist,
- die Lagerung des Reibrades (56) ist an einer Führung (57) mit lotrechter Komponente bis zur Auflage des Reibrades (56) auf dem betreffenden Ablageband (13) absenkbar und vorzugsweise durch die eigene Gewichtskraft oder durch Federkraft am Ablageband (13) andrückbar,
- mit dem Reibrad (56) ist eine Steuerscheibe (58) drehfest verbunden, die mindestens zwei Flächenbereiche (59; 61) aufweist, die von einer gemeinsamen Bezugslinie, insbesondere der Drehachse der Steuerscheibe (58), oder von einer gemeinsamen Bezugsfläche, insbesondere einer rechtwinklig zur Drehachse ausgerichteten Stirnfläche, einen unterschiedlichen Abstand haben,
- ein Tastschalter (62) ist so angeordnet, daß sein Tastglied (63) an einem der beiden Flächenbereiche (59; 61) federnd anliegt und bei einer Drehbewegung der Steuerscheibe (58) von diesen Flächenbereichen abwechselnd in eine Einschaltstellung und in eine Ausschaltstellung des Tastschalters bewegbar ist,
- die Steuerschaltung für den Antrieb der Stapelstütze (6) weist eine zweifache oder, beim Vorhandensein von zwei Fühlern (53; 54) für den Staustapel (11) eine dreifache UND-Verknüpfung auf, deren erste Eingangsklemme mit dem Tastschalter (62) und deren zweite Eingangsklemme mit dem einen Fühler (53) und gegebenenfalls deren dritte Eingangsklemme mit dem anderen Fühler (54) an der Stapelstütze verbunden ist.

10. Verpackungsautomat nach Anspruch 8,
**gekennzeichnet** durch die Merkmale:
- an der vom Staustapel abgekehrten Seite der Stapelstütze ist oberhalb eines der Ablagebänder ein Fühler angeordnet, der auf Markierungen auf dem betreffenden Ablageband anspricht und Steuersignale erzeugt,
- die Steuerschaltung für den Antrieb der Stapelstütze weist eine zweifache oder, beim Vorhandensein von zwei Fühlern für den Staustapel eine dreifache UND-Verknüpfung auf, deren erste Eingangsklemme mit dem Fühler für die Markierungen am Ablageband verbunden ist, deren zweite Eingangsklemme mit dem einen Fühler und, gegebenenfalls, deren dritte Eingangsklemme mit dem anderen Fühler an der Stapelstütze verbunden ist.

11. Verpackungsautomat nach einem der Ansprüche 6 bis 10, bei dem die Übergabeeinrichtung als Verschiebeeinrichtung (7) ausgebildet ist,
- die eine Gleitbahn (82) für den abgetrennten Teilstapel (12) aufweist,
- deren Verschiebeteil (83) mittels einer Längsführung (86) quer zur Bewegungsbahn des Staustapels (11) verschiebbar geführt ist und
- deren Verschiebeteil (83) mit einem Antrieb gekoppelt ist, mittels der es aus seiner Ruhestellung außerhalb der Bewegungsbahn des Staustapels (11) bis zur Übergabestellung des Teilstapels (12) hin und danach wieder in seine Ruhestellung zurück bewegbar ist,
**gekennzeichnet** durch die Merkmale:
- die Verschiebeinrichtung (7) weist einen Verschieberechen (83) mit Zinken (84) auf, von denen sich mindestens einer bis in den Grundrißbereich des Trennschwertes (66) hinein erstreckt,
- die Stapelstütze (6) weist für jeden Zinken (84) des Verschieberechens (83) eine in der Verschieberichtung des Teilstapels (12) offene Ausnehmung (52) auf,
- das Trennschwert (66) weist auf der der Stapelstütze (6) zugekehrten Seite eine Längsnut (87) auf, die mindestens am Kopfende (67) des Trennschwertes (66), vorzugsweise auch am anderen Ende, frei mündet,
- einer der Zinken (84) des Verschieberechens (83) ist so ausgebildet und angeordnet, daß sein freies Ende bis in die Längsnut (87) des Trennschwertes (66) hineinragt.

12. Verpackungsautomat nach einem der Ansprüche 6 bis 11,
**gekennzeichnet** durch die Merkmale:
- das Trennschwert (66) ist zweiteilig ausgebildet,
- die beiden Teile (71; 72) des Trennschwertes (66) sind übereinander angeordnet und parallel zueinander ausgerichtet,
- die beiden Teile (71; 72) des Trennschwertes (66) sind bevorzugt an einem gemeinsamen Wagen oder Schlitten (75) angeordnet, der an der waagerechten Führungsbahn (76) verschiebbar geführt ist,
- der untere Teil (71) des Trennschwertes (66) ist in einer bestimmten Höhenstellung fest angeordnet,
- der obere Teil (72) des Trennschwertes (66) ist am Wagen oder Schlitten (75) mittels einer lotrechten Führung (73) in der Höhe verstellbar geführt und mittels einer Hubvorrichtung aus der dem unteren Teil (71) benachbarten Ruhestellung heraus in eine gegenüber dem unteren Teil (71) um einen bestimmten Abstand höher gelegene Betriebsstellung (72') anhebbar und wieder in die Ruhestellung absenkbar.

13. Verpackungsautomat nach Anspruch 12 in Verbindung mit Anspruch 11,
**gekennzeichnet** durch die Merkmale:
- beide Teile (71; 72) des Trennschwertes (66) weisen auf der der Stapelstütze (6) zugekehrten Seite je eine Längsnut (87; 88) auf, die mindestens am Kopfende (67) des Trennschwertes (66), vorzugsweise auch am anderen Ende, frei münden,
- am Verschieberechen (83) ist ein Zinken (84.1) auf der Höhe der Längsnut (87) am unteren Teil (71) des Trennschwertes unverschieblich angeordnet,
- am Verschieberechen ist ein anderer Zinken (84.2) auf die Höhe der Längsnut (88) des in der Betriebsstellung befindlichen oberen Teils (72') des Trennschwertes (66) einstellbar angeordnet,
- diese beiden Zinken (84.1; 84.2) sind so lang ausgebildet oder am Verschieberechen so angeordnet, daß ihr freies Ende sich bis in die Grundrißprojektion der zugeordneten Längsnut (87; 88) am unteren Teil (71) bzw. am oberen Teil (72) des Trennschwertes (66) hinein erstreckt.

14. Verpackungsautomat nach einem der Ansprüche 6 bis 13
**gekennzeichnet** durch die Merkmale:
- es ist eine Rüttelvorrichtung mit einem Rütteltisch vorhanden,
- der Rütteltisch ist im Bereich zwischen der Fluchtlinie der Trenneinrichtung (5) und der maximal ausgefahrenen Stapelstütze (6) angeordnet,
- der Rütteltisch hat quer zur Bewegungsbahn des Teilstapel (12) eine Erstreckung die mindestens gleich, vorzugsweise größer als die größte Breite des Teilstapel (12) ist,
- es ist ein Ausrichtteil (84) vorhanden, das während des Betriebes der Rütteleinrichtung an einem der Seitenränder des Teilstapels (12) anlegbar ist,
- soweit als Übergabeeinrichtung für den Teilstapel (12) eine Verschiebeeinrichtung (7), insbesondere mit einem Verschieberechen (83), vorhanden ist, bildet ein Teil der Verschiebeeinrichtung (7), bevorzugt die Zinken (84) des Verschieberechens (83), das Ausrichtteil.

## Claims

1. A method for packaging envelopes and dispatch bags in a container, with the following steps;
- a constantly replenished accumulated stack of envelopes or dispatch bags, in which at least one individual article corresponding to a specific lot size for an individual stack to be packaged is pushed out laterally to a certain degree from the accumulated stack to act as a marker, is moved relative to a separation station with the aid of a support element moved from the start in front of the head of the accumulated stack, the individual articles being held at least substantially upright,
- when the marker reaches the separation station, the marker projecting from the stack is stopped,
- a separating element is pushed transversely to the path of movement of the accumulated stack into the gap forming between the marker and the advanced partial stack, so that the following accumulated stack is temporarily detained,
- at the same time as the insertion of the separating element or independently thereof, the marker is pushed back into the accumulated stack,
- after the insertion of the separating element between the partial stack and the following accumulated stack, the support element is moved back to a certain degree in the direction of the separating element, so that the separated partial stack is compressed to a stack, the length of which is smaller than the horizontally measured internal width of the container,
- the separated partial stack is conveyed into the container,
- after the removal of the separated partial stack, the support element is moved back to the separation station and the separating element is withdrawn from the path of movement of the following accumulated stack.

2. A method for packaging envelopes in a container, with the steps:
- a constantly replenished accumulated stack of envelopes or dispatch bags, in which at least one individual article corresponding to a specific lot size for an individual stack to be packaged is pushed out laterally to a certain degree from the accumulated stack as a marker in order to form a primary gap, is moved relative to a separation station with the aid of a support element moved from the start in front of the head of the accumulated stack, the individual articles being held at least substantially upright,
- when the primary gap arrives at the separation station, the individual articles of the accumulated stack following the primary gap are stopped,
- a separating element is pushed transversely to the path of movement of the accumulated stack into the larger secondary gap forming next to the primary gap between the marker and the following accumulated stack, so that the following accumulated stack is temporarily detained,
- after the insertion of the separating element between the partial stack and the following accumulated stack, the support element is moved back to a certain degree in the direction of the separating element, so that the separated partial stack is compressed to a stack length which is smaller than the horizontally measured internal width of the container,
- the separated partial stack is conveyed into the container,
- after the removal of the separated partial stack, the support element is moved back to the separation station and the separating element is withdrawn from the path of movement of the following accumulated stack.

3. A method according to claim 1 or 2, with the following further step:
- during the first part of its conveyance towards the container, the separated partial stack is moved over a vibrating table and is thereby vibrated in the vertical direction, whereby an aligning element resting against the stack on the aide remote from the container moves the stack laterally during the vibration and thereby neatly straightens said stack.

4. A method according to claim 3, with the following further method steps:
- at the start of the vibrating phase, the support element is moved a certain further distance away from the separating element,
- during the vibrating phase or at the end of said phase, the support element is moved in the direction towards the separating element up to the position, in which the stack is compressed.

5. A packaging machine for envelopes and dispatch bags in the form of a constantly replenished accumulated stack, in which at least one individual article corresponding to a specific lot size for an individual stack to be packaged is pushed out laterally to a certain degree from the accumulated stack to act as a marker, more particularly for carrying out the method according to claim 1, with the following features:
- two annular, continuous depositing belts (13) are arranged adjacent one another and at a certain distance from one another (Figs. 1 and 2),
- the depositing belts (13) are guided in each case around a common shaft (15; 16), said shafts (sic) being rotatably mounted on a trestle and at least one (15) of said shafts being coupled with a continuous drive (19; 20),
- a stack support (6) is arranged above the plane of the depositing belts (13) and is movably guided in the longitudinal direction of the depositing belts (13) by means of its own longitudinal guide (45) (Fig. 5),
- a separating device (5) is provided, by means of which a partial stack (12) can be separated from the following accumulated stack (11) (Fig. 1),
- the separating device (5) comprises a separating blade (66) having a wedge-shaped head (67) and an adjoining shaft (68) (Figs. 1 and 9),
- the overall length of the separating blade (66) is at least approximately equal to the largest possible width of the accumulated stack (11),
- the separating blade (66) is displaceably guided in its longitudinal direction on a longitudinal guide (76), which is disposed horizontally and transversely to the path of movement of the accumulated stack (11),
- the separating blade (66) is coupled with a drive, by means of which the separating blade (66) can be moved into the path of movement of the accumulated stack (11),
- a transfer device (7) is provided, by means of which the separated partial stack (12) can be moved into an open container (9) (Figs. 1 and 15),
characterised by the following features:
- the conveying velocity of the drive (19) of the depositing belts (13) is adjustable as a function of the conveying velocity of the production machine (2),
- a sensor (24) is arranged in the intake region of the "fan" discs (3) of the production machine (2), by means of which sensor the packaging material consisting of envelopes or dispatch bags supplied to the "fan" discs (3) can be monitored, for the purpose of controlling the drive (19) of the depositing belts (13) as a function of the presence or absence of packaging material,
- the stack support (6) is displaceable by means of its own drive both in the conveying direction of the accumulated stack (11) and in the opposite direction,
- the drive of the stack support (6) is adjustable in the conveying direction of the accumulated stack relative to the conveying velocity of the depositing belts (13),
- in its inoperative position, the separating blade (66) is arranged in such a manner that the tip of its head (67) projects at least partially into the path of movement of the marker (65) in the accumulated stack (11),
- at least one sensor (78) is provided in the region of the tip of the separating blade (66) projecting into the path of movement of the marker, which, sensor is designed in such a manner that it transmits a control signal when the marker (65) approaches and/or contacts the tip,
- a delay member is connected to the control of the drive of the separating blade (66), which delay member only transmits a start signal for the drive of the separating blade (66) a certain period of time after the occurrence of the control signal of the sensor (78) at the tip of the separating blade (66).

6. A packaging machine for envelopes in the form of a constantly replenished accumulated stack, in which at least one individual article corresponding to a specific lot sin for an individual stack to be packaged is pushed out laterally to a certain degree from the accumulated stack forming a primary gap to act as a marker, more particularly for carrying out the method according to claim 2, with the following features:
- two annular, continuous depositing belts (13) are arranged adjacent one another and at a certain distance from one another (Figs. 1 and 2),
- the depositing belts (13) are guided in each case around a common shaft (15; 16), said shafts (sic) being rotatably mounted on a trestle and at least one (15) of said shafts being coupled with a drive (19; 20),
- a stack support (6) is arranged above the plane of the depositing belts (13) and is movably guided in the longitudinal direction of the depositing belts (13) by means of a longitudinal guide (45) (Fig. 5),
- a separating device (5) is provided, by means of which a partial stack (12) can be separated from the following accumulated stack (11) (Fig. 1),
- the separating device (5) comprises a separating blade (66) having a wedge-shaped head (67) and an adjoining shaft (68) (Figs. 1 and 9),
- the overall length of the separating blade (66) is at least approximately equal to the largest possible width of the accumulated stack (11),
- the separating blade (66) is displaceably guided in its longitudinal direction on a longitudinal guide (76), which is disposed horizontally and transversely to the path of movement of the accumulated stack (11),
- the separating blade (66) is coupled with a drive, by means of which the separating blade (66) can be moved into the path of movement of the accumulated stack (11),
- a transfer device (7) is provided, by means of which the separated partial stack (12) can be moved into an open container (9) (Figs. 1 and 15),
characterised by the following features:
- the conveying velocity of the drive (19) of the depositing belts (13) is adjustable as a function of the conveying velocity of the production machine (2),
- a sensor (24) is arranged in the intake region of the "fan" discs (3) of the production machine, by means of which sensor the packaging material consisting of envelopes or dispatch bags supplied to the "fan" discs (3) can be monitored, for the purpose of controlling the drive (19) of the depositing belts (13) as a function of the presence or absence of packaging material,
- the stack support (6) is displaceable by means of its own drive both in the conveying direction of the accumulated stack (11) and in the opposite direction,
- the drive of the stack support (6) is adjustable in the conveying direction of the accumulated stack relative to the conveying velocity of the depositing belts (13),
- in its inoperative position, the separating blade (103) is arranged in such a manner that the tip of its head projects at least into the vicinity of the path of movement of the accumulated stack (105) (Fig. 9),
- at least one sensor (107) is provided in the region of the tip of the separating blade (103), which sensor is designed in such a manner that a transmits a control signal when it arrives at the primary gap (106),
- a step switching with a delay member is connected to the control of the drive of the separating blade (103), which step switching firstly transmits a movement signal for the drive of the separating blade (103) for a movement path extending into the primary gap (106) of the marker (104), and which only after a certain period of time after the first movement signal transmits a second movement signal for the further movement path of the separating blade (103) into its end position.

7. A packaging machine according to claims 5 or 6, characterised by the following features:
- the longitudinal guide (45) of the stack support (6) is arranged above the plane of the depositing belts (13) and is preferably detachable from the trestle (17) with the depositing belts (13),
- the separating device (5) and the transfer device (7) are preferably also detachable from the trestle (17) and are preferably arranged together with the guide (45) of the stack support (6) on a common base frame (100).

8. A packaging machine according to one of claims 5 to 7, characterised by the following features:
- at least one sensor, but preferably two sensors (53; 54) are arranged on the stack support (6) on the side facing the accumulated stack (11),
- where two sensors (53; 54) are provided, the sensors are arranged at different heights, namely one sensor (53) in the region of the lower edge and the other sensor (54) in the region of the upper edge of the accumulated stack (11),
- the sensors are designed so that they produce a control signal when the accumulated stack (11) approaches and/or contacts the stack support (6).

9. A packaging machine according to claim 8, characterised by the following features:
- a control device (55) is arranged above one of the depositing belts (13) on the side of the stack support (6) remote from the accumulated stack (11),
- the control device (55) comprises a friction wheel (56), which is rotatably mounted,
- the mounting of the friction wheel (56) can be lowered on a guide (57) with a vertical component until the friction wheel (56) comes to rest upon the relevant depositing belt (13) and can preferably be pressed upon the depositing belt (13) by the force of its own weight or by spring force,
- rotatably connected with the friction wheel (56) is a cam (58), which comprises at least two surface regions (59; 61) arranged at different distances from a reference line, more particular the rotational axis of the cam (58), or from a common reference surface, more particularly a front face extending at right angles to the rotational axis,
- a feeler switch (62) is arranged in such a manner that its feeler element (63) rests resiliently against one of the two surface regions (59; 61), and upon a rotational movement of the cam (58) is movable from said surface regions alternately into a switching-on position and into a switching-off position of the feeler switch,
- the control circuit for the drive of the stack support (6) comprises a double AND-connection, or, where two sensors (53; 54) are provided for the accumulated stack (11), a triple AND-connection, whose first input terminal is connected with the feeler switch (62), whose second input terminal is connected with the first sensor (53), and whose possible third input terminal is connected with the second sensor (54) on the stack support.

10. A packaging machine according to claim 8, characterised by the following features:
- a sensor is arranged above one of the depositing belts on the side of the stack support remote from the accumulated stack, which sensor responds to markings on the relevant depositing belt and produces control signals,
- the control circuit for the drive of the stack support (6) comprises a double AND-connection, or, where two sensors (53; 54) are provided for the accumulated stack (11), a triple AND-connection, whose first input terminal is connected with the sensor for the markings on the depositing belt, whose second input terminal is connected with the first sensor, and whose possible third input terminal is connected with the second sensor on the stack support.

11. A packaging machine according to one of claims 6 to 10, in which the transfer device is designed as a displacement device (7),
- which comprises a slide track (82) for the separated partial stack (12),
- whose displacement element (83) is displaceably guided by means of a longitudinal guide (86) transverse to the path of movement of the accumulated stack (11) and
- whose displacement element (83) is coupled with a drive, by means of which it is movable from its inoperative position beyond the path of movement of the accumulated stack (11) as far as the transfer site of the partial stack (12) and then back again into its inoperative position,
characterised by the following features:
- the displacement device (7) comprises a displacement rack (83) with prongs (84), at least one of said prongs extending into the area defined by the profile of the separating blade (66),
- for each prong (84) of the displacement rack (83), the stack support (6) comprises a recess (52) opening in the direction of displacement of the partial stack (12),
- on the side facing the stack support (6), the separating blade (66) comprises a longitudinal groove (87), which opens freely at least at the head end (67) of the separating blade (66), preferably also at the other end,
- one of the prongs (84) of the displacement rack (83) is designed and arranged in such a manner that its free end projects into the longitudinal groove (87) in the separating blade (66).

12. A packaging machine according to one of claims 6 to 11, characterised by the following features:
- the separating blade (66) is formed in two parts,
- the two parts (71; 72) of the separating blade (66) are arranged above one another and are aligned parallel to one another,
- the two parts (71; 72) of the separating blade (66) are preferably arranged on a common carriage or slide (75), which is displaceably guided on the horizontal guide track (76),
- the lower part (71) of the separating blade (66) is securely arranged in a certain vertical position,
- the upper part (72) of the separating blade (66) is height-adjustably guided on the carriage or slide (75) by means of a vertical guide (73) and can be raised by means of a lifting device from the inoperative position adjacent the lower part (71) into an operative position (72') a certain vertical distance above the lower part (71), and can be lowered again into the inoperative position.

13. A packaging machine according to claim 12 in association with claim 11, characterised by the following features:
- on the side facing the stack support (6), both parts (71; 72) of the separating blade (66) comprise a longitudinal groove (87; 88) in each case, which open freely at least at the head end (67) of the separating blade (66), preferably also at the other end,
- a prong (84.1) is non-displaceably arranged on the displacement rack (83) at the level of the longitudinal groove (87) on the lower part (71) of the separating blade (66),
- a further prong (84.2) is adjustably arranged on the displacement rack at the level of the longitudinal groove (88) of the upper part (72') of the separating blade (66) located in the operative position,
- these two prongs (84.1; 84.2) are designed with such a length, or are arranged on the displacement rack in such a manner that their free end extends into the outline projection of the associated longitudinal groove (87; 88) on the lower part (71) or upper part (72) of the separating blade (66).

14. A packaging machine according to one of claims 6 to 13, characterised by the following features:
- a vibrating devise with a vibrating table is provided,
- the vibrating table is arranged in the region between the straight line of the separating device (5) and the maximally extended stack support (6),
- transverse to the path of movement of the partial stack (12), the vibrating table has an extension at least equal to, preferably greater than, the largest width of the partial stack (12),
- an aligning element (84) is provided, which during the operation of the vibrating device can be placed against the side edges of the partial stack (12),
- where a displacement device (7) is provided as a transfer device for the partial stack (12), more particularly with a displacement rack (83), part of the displacement device (7), preferably the prongs (84) of the displacement rack (83), forms the aligning element.

## Revendications

1. Procédé d'emballage d'enveloppes et de pochettes d'expédition dans un réceptacle composé des étapes de procédé suivantes :
- pour au moins une dimension déterminée de lot, une pile de retenue d'enveloppes ou des pochettes d'expédition complétée en permanence de laquelle on fait sortir latéralement et d'une certaine longueur, une pièce isolée servant de pièce de comptage dans la pile de retenue, est déplacée à l'aide d'une pièce d'appui mobile devant la tête de la pile de retenue en maintenant les différentes pièces séparées, au moins pratiquement en position verticale par rapport à un point de séparation,
- lorsque la pièce de comptage arrive au point de séparation, on retient la pièce de comptage en saillie par rapport à la pile,
- dans l'intervalle qui se forme entre la pièce de comptage et la partie de la pile qui continue à se déplacer, transversalement au chemin de déplacement de la pile de retenue, on insère une pièce de séparation et on retient ainsi provisoirement la partie de la pile suivante,
- en même temps que l'on introduit la pièce de séparation ou séparément à cela, on repousse la pièce de comptage dans la pile de retenue,
- après introduction de la pièce de séparation entre la partie de pile et la pile de retenue suivante, on repousse la pièce d'appui en direction de la pièce de séparation, d'une certaine longueur et on comprime la partie séparée de la pile sur une épaisseur inférieure à la dimension libre du réceptacle, mesurée dans la direction horizontale,
- on transfert la partie séparée de la pile dans le réceptacle,
- après avoir enlevé la partie séparée de la pile, on rappelle la pièce d'appui jusqu'au point de séparation et on dégage la pièce de séparation de la trajectoire de la pile de retenue suivante.

2. Procédé d'emballage d'enveloppes ou de pochettes d'expédition dans un réceptacle, composé des étapes de procédé suivantes :
- à l'aide d'une butée déplacée devant la tête de la pile de retenue, on déplace, en maintenant au moins pratiquement vertical les pièces séparées par rapport à un point de séparation, d'une pile de retenue complétée en permanence et formée d'enveloppes ou de pochettes d'expédition, et dans laquelle au moins une pièce séparée correspondant à une taille de lot déterminée d'une pile séparée à emballer, pour former un intervalle primaire, on dégage comme pièce de comptage, une pièce séparée, latéralement, d'une certaine longueur,
- lorsque l'intervalle primaire arrive au point de séparation, on retient les pièces séparées de la pile de retenue qui suivent l'intervalle primaire,
- on glisse une pièce de séparation, transversalement à la trajectoire de la pile, dans l'intervalle secondaire, plus grand qui se forme à la suite de l'intervalle primaire, entre la pièce de comptage et la pile de retenue suivante et on retient provisoirement la pile de retenue suivante,
- après introduction de la pièce de séparation entre la partie de pile et la pile de retenue suivante, on rappelle la pièce d'appui en direction de la pièce de séparation, sur une certaine longueur et on comprime ainsi la partie de pile séparée jusqu'à une certaine hauteur de pile qui est inférieure à la dimension libre, horizontale mesurée du réceptacle,
- on transfert la partie de pile, séparée, dans le réceptacle,
- après enlèvement de la partie de pile, séparée, on rappelle la pièce d'appui jusqu'au point de séparation et on dégage la pièce de séparation de la trajectoire de la pile de retenue suivante.

3. Procédé selon la revendication 1 ou 2, comprenant l'étape de procédé suivante :
- on déplace la partie de pile séparée pendant la première partie de son transfert vers le réceptacle, sur une table vibrante et on secoue la pile dans la direction horizontale, une pièce d'alignement s'appuyant contre le côté de la pile opposé à celui du réceptacle et cette pièce se déplace latéralement pendant la mise en vibration et assure l'alignement.

4. Procédé selon la revendication 3, comprenant l'étape de procédé suivante :
- au début de la phase de vibration, on écarte la butée de façon complémentaire, d'une certaine distance par rapport à pièce de séparation,
- pendant la phase de vibration ou à la fin de cette phase, on déplace la pièce d'appui en direction de la pièce de séparation jusqu'à la position dans laquelle la pile est comprimée.

5. Automate d'emballage pour des enveloppes ou des pochettes d'expédition sous la forme d'une pile de retenue complétée en permanence, dans laquelle au moins une pièce séparée correspondant à une certaine taille de lot d'une pile partielle à emballer sort latéralement de la pile de retenue, comme pièce de comptage en dépassant d'une certaine longueur, notamment pour la mise en oeuvre du procédé selon la revendication 1 et ayant les caractéristiques suivantes :
- deux bandes de réception (13) en forme de boucles fermées sont disposées l'une à côté de l'autre à une certaine distance (figures 1 et 2),
- les bandes de réception (13) passent autour d'un arbre commun (15, 16) monté à rotation sur le bâti de la table et au moins un arbre (15) est couplé à un moyen d'entraînement en continu (19, 20),
- une butée de pile (6) est prévue au-dessus du plan des bandes de réception elle et est guidée dans la direction longitudinale des bandes de réception (13) à l'aide d'un guidage longitudinal (45) propre (figure 5),
- il est prévu un dispositif séparateur (5) qui permet de séparer une partie de pile (12) de la pile de retenue (11) suivante (figure 1),
- le dispositif séparateur (5) comporte un couteau (66) à tête (67) en forme de coin à laquelle est reliée une tige (68) (figures 1 et 9),
- la longueur totale du couteau de séparation (66) est au moins sensiblement égale à la largeur la plus grande possible de la pile de retenue (11),
- le couteau séparateur (66) est guidé en coulissement suivant sa direction longitudinale dans un guide longitudinal (76) horizontal, aligné transversalement à la trajectoire de la pile de retenue (11),
- le couteau séparateur (66) est couplé à un moyen d'entraînement qui déplace le couteau (66) dans la trajectoire de la pile de retenue (11),
- il est prévu un dispositif de transfert (7) qui peut conduire la partie de pile (12), séparée dans un réceptacle ouvert (9) (figures 1 et 15),
caractérisé par les moyens suivants :
- la vitesse de transfert du moyen d'entraînement (19) des bandes réceptrices (13) est réglable suivant un rapport déterminé par rapport à la vitesse de transfert de la machine de production (2),
- dans la zone d'entrée des disques compartimentés (3) de la machine de production (2), il est prévu un capteur (24) qui détecte le produit à emballer formé d'enveloppes ou de pochettes, fourni aux disques compartimentés (3), pour commander le moyen d'entraînement (19) des bandes réceptrices (13) en fonction de la présence ou de l'absence d'un produit à emballer,
- la butée de pile (6) peut être déplacée à l'aide d'un moyen d'entraînement indépendant à la fois dans la direction de transfert de la pile de retenue (11) et dans la direction opposée,
- l'entraînement de la butée de pile (6) est réglable dans la direction de transfert de la pile de retenue en fonction de la vitesse de transfert des bandes réceptrices (13),
- dans sa position de repos, le couteau séparateur (66) est tel que la pointe de sa tête (67) pénètre au moins partiellement dans la trajectoire de la pièce de comptage (65) de la pile de retenue (11),
- la partie de la pointe du couteau séparateur (66) qui pénètre dans la trajectoire de la pièce de comptage, comporte au moins un capteur (78) conçu pour générer un signal de commande lorsque la pièce de comptage (65) se rapproche et/ou vient contre la pointe,
- un élément de temporisation enclenche la commande du moteur du couteau séparateur (66), cet élément de temporisation émet un signal de démarrage de l'entraînement du couteau séparateur (66) seulement après un certain temps suivant l'arrivée du signal de commande émis par le capteur (78) équipant la pointe du couteau séparateur (66).

6. Automate d'emballage pour des enveloppes et des pochettes d'expédition sous la forme d'une pile de retenue complétée en permanence, et pour lequel une pièce séparée correspondant à une certaine taille de lot d'une partie de pile emballée est dégagée latéralement d'une certaine longueur de la pile de retenue pour constituer une pièce de comptage et former un intervalle primaire, notamment pour la mise en oeuvre du procédé selon la revendication 2 et ayant les caractéristiques suivantes
- deux bandes réceptrices (13) en forme de bouches fermées sont juxtaposées l'une à l'autre à une certaine distance (figures 1 et 2),
- les bandes réceptrices (13) passent autour d'un arbre commun (15, 16) monté à rotation sur un bâti (4) de table, au moins un arbre (15) étant couplé à un moteur (19, 20),
- une butée de pile (6) est prévue au-dessus du plan des bandes réceptrices (13) et est guidée dans la direction longitudinale des bandes (13), de façon mobile par un guide longitudinal (45) (figure 5),
- il est prévu un dispositif séparateur (5) qui permet de séparer une partie de pile (12) de la pile de retenue suivante (11) (figure 1),
- le dispositif séparateur (5) comprend un couteau séparateur (66) avec une tête (67) en forme de coin à laquelle est reliée une tige (68) (figures 1 et 9),
- la longueur totale du couteau séparateur (66) est au moins approximativement égale à la plus grande largeur possible de la pile de retenue (11),
- le couteau séparateur (66) est guidé de façon coulissante suivant sa direction longitudinale dans un guide longitudinal (76) qui est horizontal, et est aligné transversalement par rapport à trajectoire de la pile de retenue,
- le couteau séparateur (66) est couplé à un moyen d'entraînement pour introduire le couteau séparateur (66) dans la trajectoire de la pile de retenue (11),
- il est prévu un dispositif de transfert (7) qui conduit la partie de pile séparée (12) dans un réceptacle ouvert (9) (figures 1 et 15),
caractérisé en ce que :
- la vitesse de transfert du moyen d'entraînement (19) des bandes réceptrices (13) correspond à la vitesse de transfert de la machine de production (2) suivant un rapport déterminé,
- dans la zone d'entrée des disques compartimentés (3) de la machine de production, il est prévu un capteur (24) qui détecte le produit à emballer comprenant des enveloppes ou des pochettes d'expédition, fourni aux disques compartimentés (3) pour commander le moyen d'entraînement (19) des bandes réceptrices (13) en fonction de la présence ou de l'absence du produit à emballer,
- la butée de pile (6) est mobile dans la direction de transfert de la pile de retenue (11) et dans la direction opposée par un moyen d'entraînement indépendant,
- le moyen d'entraînement de la butée de pile (6) est réglable en fonction de la vitesse de transfert des bandes réceptrices (13) dans la direction de la pile de retenue,
- en position de repos, le couteau séparateur (103) est tel que la pointe de sa tête arrive au moins jusqu'à proximité de la trajectoire de la pile de retenue (105) (figure 17),
- au moins un capteur (107) est prévu au niveau de la pointe du couteau séparateur (103), ce capteur étant réalisé pour qu à l'arrivée de l'intervalle primaire (106) il émet un signal de commande,
- un circuit à gradins avec un élément de temporisation est monté dans la commande du moyen d'entraînement du couteau séparateur (103), pour émettre tout d'abord un signal de mouvement destiné au moyen d'entraînement du couteau séparateur (103), pour une trajectoire de déplacement, qui pénètre jusque dans l'intervalle primaire (106) de la pièce de comptage (104) et seulement un certain temps après le premier signal de mouvement, il émet un second signal de mouvement pour la suite du mouvement du couteau séparateur (103) jusque dans sa position de fin de course.

7. Automate d'emballage selon les revendications 5 ou 6, caractérisé par les moyens suivants :
- le guidage longitudinal (45) de la butée de pile (6) est prévu au-dessus du plan des bandes réceptrices (13) et est réalisé de préférence amovible par rapport au châssis (17) de la table équipée des bandes réceptrices (13),
- le dispositif séparateur (5) et le dispositif de transfert (7) sont de préférence amovibles par rapport au bâti (17) de la table et sont de préférence montés avec le guide (45) de l'appui de pile (6) sur un châssis (100) commun.

8. Automate d'emballage selon l'une des revendications 5 à 7, caractérisé par les moyens suivants:
- au moins un capteur et de préférence toutefois deux capteurs (53, 54), sont prévus sur le côté de la butée (6) tourné vers la pile de retenue (11),
- dans le cas de deux capteurs (53, 54), les capteurs sont montés à des hauteurs différentes, l'un des capteurs (53) étant prévu au niveau du bord inférieur et l'autre capteur (54) au niveau du bord supérieur de la pile de retenue (11),
- les capteurs sont conçus pour émettre un signal de commande lorsque la butée de pile (6) se rapproche ou/et vient en appui contre la pile de retenue (11).

9. Automate d'emballage selon la revendication 8, caractérisé par les moyens suivants :
- un dispositif de commande (55) est prévu au-dessus de l'une des bandes réceptrices (13), sur la face de la butée de pile (6) non tournée vers la pile de retenue (11),
- le dispositif de commande (55) comporte une roue de friction (56) qui est montée à rotation,
- le palier de la roue de friction (56) peut être abaissé sur un guide (57) avec une composante horizontale jusqu'à ce que la roue de friction (56) vienne en appui sur la bande réceptrice (13) correspondante et est appliquée contre la bande réceptrice (13) par son poids ou par la force développée par le ressort,
- un disque de commande (58) est solidaire en rotation de la roue de friction (56), ce disque ayant au moins deux zones de surface (59, 61) situées à une distance différente d'une ligne de référence commune, notamment de l'axe de rotation du disque de commande (58) ou d'une surface de référence commune, notamment d'une surface frontale dirigée perpendiculaire à l'axe de rotation,
- un commutateur à palpeur (62) est monté pour que son palpeur (63) s'appuie élastiquement contre l'une des deux zones de surface (59, 61) et que pour un mouvement de rotation du disque de commande (58), le palpeur soit déplacé alternativement par rapport à ces surfaces, pour passer dans une position de fermeture et à une position d'ouverture,
- le circuit de commande de l'entraînement de la butée de pile (6) comporte une double combinaison et dans le cas de deux palpeurs (53, 54) pour la pile de retenue (11), une triple combinaison (ET) dont la première borne d'entrée est reliée au commutateur à palpeur (62) et dont la seconde borne d'entrée est reliée à un palpeur (53) et le cas échéant la troisième borne d'entrée est reliée par un autre palpeur (54) à la butée de pile.

10. Automate d'emballage selon la revendication 8, caractérisé par les moyens suivants :
- sur la face de la butée de pile, non tournée vers la pile de retenue, au-dessus de l'une des bandes réceptrices, il est prévu un capteur mis en oeuvre par des marquages de la bande de réception correspondante pour émettre des signaux de commande,
- le circuit de commande de l'entraînement de la butée de pile comprend une double combinaison de portes (ET) et dans le cas de deux capteurs, pour la pile de retenue, il comporte une triple combinaison de portes (ET), dont la première borne est reliée au capteur du marquage sur la bande de réception, la seconde borne est reliée à l'un des capteur et le cas échéant, la troisième borne est reliée à l'autre capteur de la butée de pile.

11. Automate d'emballage selon l'une des revendications 6 à 10, dont le dispositif de transfert est un dispositif de translation (7),
- ce dispositif comportant un chemin de glissement (82) pour la partie de pile (12) séparée,
- la partie de translation (83) est guidée en coulissement suivant un guide longitudinal (86) transversalement à la trajectoire de la pile de retenue (11), et
- dont la partie coulissante (83) est couplée à un moyen d'entraînement qui le conduit de sa position de repos en dehors de la trajectoire de la pile de retenue (11) jusqu'à la position de transfert de la partie de pile (12), puis de nouveau en retour dans sa position de repos,
automate caractérisé par les moyens suivants :
- le dispositif de translation (7) comporte un râteau de translation (83) muni de dents (84) et au moins l'une des dents arrive jusque dans la zone du contour du couteau séparateur (66),
- la butée de pile (6) comporte pour chaque dent (84) du râteau de translation (83), une cavité (52) ouverte dans la direction de translation de la pile partielle (12),
- le couteau séparateur (66) comporte une rainure longitudinale (87) du côté tourné vers la butée de pile (6), cette rainure débouchant librement au moins à l'extrémité de tête (66) du couteau séparateur (66) de préférence également à l'autre extrémité,
- l'une des dents (84) du râteau (83) est conçue et montée pour que son extrémité libre pénètre jusque dans la rainure longitudinale (87) du couteau séparateur (66).

12. Automate d'emballage selon l'une des revendications 6 à 11, caractérisé par les moyens suivants:
- le couteau séparateur (66) est en deux parties,
- les deux parties (71, 72) du couteau séparateur (66) sont superposées et sont alignées de façon parallèle,
- les deux parties (71, 72) du couteau séparateur (66) sont montées de préférence sur un chariot ou traîneau (75) commun guidé en coulissement sur un chemin de guidage horizontal (76),
- la partie inférieure (71) du couteau séparateur (66) est montée fixe à une certaine hauteur,
- la partie supérieure (72) du couteau séparateur (66) est montée de manière réglable en hauteur sur le chariot ou traîneau (75) à l'aide d'une verticale (73) et il peut être relevé par un dispositif de relevage, de sa position de repos voisine de la partie inférieure (71) dans une position de fonctionnement (72') située à une certaine hauteur au-dessus de la partie inférieure (71) pour être de nouveau abaissée en position de repos.

13. Automate d'emballage selon la revendication 12, en liaison avec la revendication 11, caractérisé par les moyens suivants :
- les deux parties (71, 72) du couteau séparateur (66) possèdent sur leur côté tourné vers la butée de pile (6), chaque fois une rainure longitudinale (87, 88) et ces rainures débouchent librement au moins à l'extrémité de tête (67) du couteau séparateur (66) et de préférence également à l'autre extrémité.
- une dent (84.1) est prévue sur le râteau de translation (83) en étant monté non coulissant, à la hauteur de la rainure longitudinale (87) sur la partie inférieure (71) du couteau séparateur,
- une autre dent (84.2) est prévue réglable sur le râteau coulissant, à la hauteur de la rainure longitudinale (88) de la partie supérieure (72') du couteau séparateur (66) en position de fonctionnement,
- les deux dents (84.1 ; 84.2) ont une longueur telle ou sont montées sur le râteau pour que leur extrémité libre arrive jusque dans le contour de la rainure longitudinale (87, 88) associée sur la partie inférieure (71) ou la partie supérieure (72) du couteau séparateur (66)

14. Automate d'emballage selon l'une des revendications 6 à 13, caractérisé par les moyens suivants :
- il comporte un dispositif vibrant avec une table vibrante,
- la table vibrante est prévue dans la zone comprise entre le prolongement du dispositif séparateur (5) et la butée de pile (6) sortie de manière maximale,
- la table vibrante a une dimension transversalement à la trajectoire de la partie de pile (12) qui est au moins égale et de préférence supérieure à la plus grande largeur de la partie de pile (12),
- il est prévu une pièce d'alignement (84) qui s'applique contre l'un des bords latéraux de la partie de pile (12) lorsque le dispositif vibrant fonctionne,
- dans la mesure où le dispositif de transfert de la partie de pile (12) est un dispositif de translation (7) notamment un râteau coulissant (83), une partie du dispositif de translation (7) de préférence les dents (84) du râteau (83) constitue la pièce d'alignement.
